# FASCICULE DE BREVET EUROPEEN

(11) **EP 2 286 056 B1**
(45) Date de publication et mention de la délivrance du brevet: **25.07.2012**
(21) Numéro de dépôt: 09745928.3
(22) Date de dépôt: 14.04.2009
(51) Int. Cl.: E21B 17/01

(54) **INSTALLATION DE LIAISON FOND-SURFACE D'UNE CONDUITE RIGIDE AVEC UNE CONDUITE FLEXIBLE A FLOTTABILITE POSITIVE**
BODEN-OBERFLÄCHE-VERBINDUNG AUS EINEM STARREN STEIGROHR MIT FLEXIBLEM KANAL MIT POSITIVER FLOTATION
BED-TO-SURFACE CONNECTOR INSTALLATION OF A RIGIDE TUBE WITH A FLEXIBLE DUCT HAVING POSITIVE FLOTATION

(30) Priorité: 24.04.2008 FR 0852771
(43) Date de publication de la demande: 23.02.2011
(73) Titulaire: Saipem SA, 78180 Montigny-le-Bretonneux (FR)
(72) Inventeur: PIONETTI, François-Régis, F-50450 La Baleine (FR)
(74) Mandataire: Domange, Maxime
(86) Numéro de dépôt international: PCT/FR2009/050684
(87) Numéro de publication internationale: WO 2009/138609

(56) Documents cités:
- WO-A1-95/20717
- WO-A1-2004/033848
- WO-A2-99/66169
- GB-A- 2 024 766
- US-A- 5 944 448
- US-A1- 2006 131 027

## Description

La présente invention concerne une installation de liaison fond-surface entre une conduite sous-marine reposant au fond de la mer et un support flottant en surface, comprenant une tour hybride constituée d'une conduite flexible reliée à une conduite rigide montante, ou riser vertical, dont l'extrémité inférieure comprend une pièce de transition d'inertie permettant son encastrement sur un dispositif d'ancrage comprenant une embase reposant au fond de la mer.

Le secteur technique de l'invention est plus particulièrement le domaine de la fabrication et de l'installation de colonnes montantes (« riser ») de production pour l'extraction sous-marine de pétrole, de gaz ou autre matériau soluble ou fusible ou d'une suspension de matière minérale à partir de tête de puits immergé jusqu'à un support flottant, pour le développement de champs de production installés en pleine mer au large des côtes. L'application principale et immédiate de l'invention étant dans le domaine de la production pétrolière.

Le support flottant comporte en général des moyens d'ancrage pour rester en position malgré les effets des courants, des vents et de la houle. Il comporte aussi en général des moyens de stockage et de traitement du pétrole ainsi que des moyens de déchargement vers des pétroliers enleveurs, ces derniers se présentant à intervalle régulier pour effectuer l'enlèvement de la production. L'appellation courante de ces supports flottants est le terme anglo-saxon "Floating Production Storage Offloading" (signifiant "moyen flottant de stockage, de production et de déchargement") dont on utilise le terme abrégé "FPSO" dans l'ensemble de la description suivante.

On connaît des liaisons fond-surface d'une conduite sous-marine reposant au fond de la mer, liaison du type tour-hybride comprenant :
- un riser vertical dont l'extrémité inférieure est ancrée au fond de la mer par le biais d'une articulation flexible, et relié à une dite conduite reposant au fond de la mer, et l'extrémité supérieure est tendue par un flotteur immergé en sub-surface auquel elle est reliée, et
- une conduite de liaison, en général une conduite de liaison flexible, entre l'extrémité supérieure dudit riser et un support flottant en surface, ladite conduite de liaison flexible prenant, le cas échéant, de par son propre poids la forme d'une courbe en chaînette plongeante, c'est-à-dire descendant largement en dessous du flotteur pour remonter ensuite jusqu'audit support flottant.

On connaît également des liaisons fond-surface réalisées en remontant de manière continue jusqu'en sub-surface des conduites résistantes et rigides constituées d'éléments tubulaires en acier de forte épaisseur soudés ou vissés entre eux, en configuration de chaînette avec une courbure continûment variable dans toute leur longueur en suspension, communément appelés « Steel Catenary Riser » (SCRs) signifiant « riser en acier en forme de chaînette » et aussi communément appelés « conduite rigide du type caténaire » ou « riser du type SCR ».

Une telle conduite caténaire peut remonter jusqu'au support flottant en surface ou seulement jusqu'à un flotteur en sub-surface qui tensionne son extrémité supérieure, laquelle extrémité supérieure est alors reliée à un support flottant par une conduite de liaison flexible plongeante.

Des risers caténaires à configuration renforcée sont décrits dans WO 03/102350 de la demanderesse.

Dans WO 00/49267 (qui est considérée le plus proche l'état de la technique), on a proposé comme conduite de liaison entre le riser dont le sommet est tensionné par un flotteur immergé en surface et le support flottant, des conduites rigides de type SCR et on installe le flotteur en tête du riser à une distance plus grande de la surface notamment à au moins 300 m de la surface, de préférence au moins 500 m.

Dans WO 00/49267 de la demanderesse, on a décrit une tour hybride multiple comportant un système d'ancrage avec un tendon vertical constitué soit d'un câble, soit d'une barre métallique, soit encore d'une conduite tendue à son extrémité supérieure par un flotteur. L'extrémité inférieure du tendon est fixée à une embase reposant au fond. Ledit tendon comporte des moyens de guidage répartis sur toute sa longueur à travers lesquels passe une pluralité de dits risers verticaux. Ladite embase peut être posée simplement sur le fond de la mer et rester en place par son propre poids, ou rester ancrée au moyen de piles ou tout autre dispositif propre à la maintenir en place. Dans WO 00/49267, l'extrémité inférieure du riser vertical est apte à être connectée à l'extrémité d'une manchette coudée, mobile, entre une position haute et une position basse, par rapport à ladite embase, à laquelle cette manchette est suspendue et associée à un moyen de rappel la ramenant en position haute en l'absence du riser. Cette mobilité de la manchette coudée permet d'absorber les variations de longueur du riser sous les effets de la température et de la pression. En tête du riser vertical, un dispositif de butée, solidaire de celui-ci, vient s'appuyer sur le guide support installé en tête du flotteur et maintient ainsi la totalité du riser en suspension.

La liaison avec la conduite sous-marine reposant sur le fond de la mer est en général effectuée par une portion de conduite en forme de queue de cochon ou en forme de S, ledit S étant alors réalisé dans un plan soit vertical soit horizontal, la liaison avec ladite conduite sous-marine étant en général réalisée par l'intermédiaire d'un connecteur automatique.

Ce mode de réalisation comprenant une multiplicité de risers maintenus par une structure centrale comportant des moyens de guidage est relativement coûteux et complexe à installer. D'autre part, l'installation doit être préfabriquée à terre avant d'être remorquée en mer, puis une fois sur site, cabanée en vue d'être mise en place. En outre, sa maintenance requiert également des coûts d'exploitation relativement élevés.

De plus, le pétrole brut cheminant sur de très grandes distances, plusieurs kilomètres, on doit leur fournir un niveau d'isolation extrême coûteux pour, d'une part minimiser l'augmentation de viscosité qui conduirait à une réduction de la production horaire des puits, et d'autre part d'éviter le blocage du flot par dépôt de paraffine, ou formation d'hydrates dès lors que la température descend aux alentours de 30-40°C. Ces derniers phénomènes sont d'autant plus critiques, particulièrement en Afrique de l'Ouest, que la température du fond de la mer est de l'ordre de 4°C et que les pétroles bruts sont de type paraffiniques.

Il est donc souhaitable que les liaisons fond-surface soient de longueurs réduites et donc que l'encombrement des différentes liaisons reliées à un même support flottant soient limités.

C'est pourquoi on cherche à fournir des installations aptes à exploiter depuis un même support flottant une pluralité de liaisons fond-surface de type tour-hybride d'encombrement réduit et plus simple à poser et pouvant être fabriquée en mer depuis un navire de pose de conduite.

Dans WO 02/066786 et WO 2003/095788, on a décrit des installations de tours hybrides nécessitant la mise en oeuvre d'articulations flexibles entre le riser vertical et l'embase car les variations angulaires, engendrées par les mouvements du FPSO et par l'action de la houle et du courant sur les conduites et sur le flotteur tensionnant la portion verticale de conduite, sont importantes, atteignant 5 à 10° et ces variations empêchent l'utilisation de liaison rigide encastrée dans ladite embase. De telles articulations flexibles sont très délicates et coûteuses à fabriquer car elles sont constituées d'empilements de couches d'élastomère et de renforts acier et doivent résister à la fatigue pendant toute la durée de vie des installations qui dépasse 20-25 ans voire plus. De plus, la présence du flotteur crée une discontinuité de tension au niveau de pièce en col de cygne, à l'interface entre la conduite rigide sensiblement verticale et la conduite flexible en configuration de chaînette, ce qui nuit à la stabilité d'ensemble au niveau dudit interface et affecte la résistance mécanique de l'installation.

Dans WO 02/103153, on a cherché à fournir une installation qui puisse être fabriquée intégralement à terre, notamment en ce qui concerne l'assemblage des conduites rigides reposant au fond de la mer et les risers verticaux assurant la liaison fond-surface. D'autre part, dans WO 02/103153, on a cherché à mettre en oeuvre une installation dont la mise en place au fond de la mer ne requiert aucun joint flexible à rotule dans la partie inférieure de la tour. Pour ce faire, la conduite sous-marine reposant au fond de la mer est reliée audit riser vertical par un élément de conduite flexible maintenu par une embase reposant au fond de la mer. L'assemblage de l'extrémité inférieure du riser vertical et l'extrémité de la conduite reposant au fond de la mer, par l'intermédiaire dudit élément de conduite flexible solidaire et maintenu par ladite embase, est préassemblé à terre avant d'être remorqué en mer et déposé au fond de la mer où ladite embase est, ensuite, ancrée. Toutefois, ce mode de réalisation présente certains inconvénients car ce système d'ancrage nécessite, pour la phase de remorquage et de cabanage des éléments de flottabilité considérables pour équilibrer le poids déjaugé de ladite structure embase, et les éléments de liaison flexibles sont soumis à une fatigue importante pendant toute la durée de vie des installations qui atteint et dépasse 25-30 ans.

En outre, dans toutes les installations décrites dans la technique antérieure mentionnée ci-dessus, le riser vertical est tensionné par un flotteur en sub-surface et la liaison entre le riser vertical et le support flottant se fait par une conduite flexible en configuration de chaînette plongeante, dont l'extrémité est reliée à l'extrémité supérieure dudit riser vertical par un dispositif en col de cygne. Ce mode de liaison de l'extrémité supérieure du riser vertical avec le support flottant présente certains inconvénients en termes de résistance mécanique, au niveau de la discontinuité de tension crée par la pièce de liaison en col de cygne, et du fait du tensionnement du riser vertical par un flotteur de très gros volume, ce dernier est soumis à l'action des courants et de la houle, ce qui engendre, pour ce type de liaison des variations angulaires du sommet du riser, très importantes, ces dernières se répercutant en pied de riser, au niveau de l'articulation flexible ainsi fortement sollicitée.

Dans GB-2 024 766, on décrit un riser vertical relié à une conduite flexible en configuration de chaînette plongeante, l'extrémité de la conduite flexible reliée au dit riser présente une courbure imposée par une gouttière à section verticale de forme circulaire reposant au sommet d'un flotteur de forme torique, ladite gouttière faisant office de col de cygne et évitant des rayons de courbure trop faibles pouvant conduire à un écrasement de ladite conduite flexible. Ce mode de réalisation ne permet pas d'éviter une usure de la conduite flexible au niveau de son interaction avec ladite gouttière, ce qui affecte la fiabilité intrinsèque de la liaison entre le riser vertical et la conduite flexible en termes de résistance mécanique dans le temps.

Un but de la présente invention est donc de fournir une installation de liaisons fond-surface avec des tours hybrides, d'encombrement réduit, simple à poser et pouvant être fabriqué en mer depuis un navire de pose de conduite, mais dont le système d'ancrage est d'une grande résistance et d'un faible coût, et dont les procédés de fabrication et mise en place des différents éléments constitutifs sont simplifiés et également d'un faible coût, et peuvent être réalisés en mer, également, depuis un navire de pose.

Un autre but est de fournir une installation qui ne requiert pas la mise en oeuvre d'articulations flexibles, notamment à la base du riser vertical.

Un autre but de la présente invention est de fournir une installation de liaison fond-surface telle que décrit ci-dessus, qui requiert la mise en oeuvre d'un unique élément de raccordement, notamment d'un unique connecteur automatique, entre l'extrémité inférieure du riser vertical et l'extrémité de la conduite reposant au fond de la mer.

Pour ce faire, la présente invention fournit une installation de liaison fond-surface, notamment à grande profondeur de plus de 1 000 m, comprenant :
a- au moins une conduite rigide montante, sensiblement verticale, dénommée riser vertical, fixée à son extrémité inférieure à un dispositif d'ancrage au fond de mer, et
b- au moins une conduite de liaison flexible assurant la liaison entre un support flottant et l'extrémité supérieure dudit riser vertical,
c- une extrémité de ladite conduite flexible est directement raccordée, de préférence par un système de brides, à l'extrémité supérieure dudit riser vertical, et
d- l'extrémité inférieure dudit riser vertical comprend un élément de conduite terminal formant une pièce de transition d'inertie dont la variation de l'inertie est telle que l'inertie dudit élément de conduite terminal, à son extrémité supérieure, soit sensiblement identique à celle de l'élément de conduite de la partie courante du riser vertical auquel elle est reliée, ladite inertie de l'élément de conduite terminal augmentant progressivement jusqu'à l'extrémité inférieure de ladite pièce de transition d'inertie, comprenant une première bride de fixation permettant l'encastrement de l'extrémité inférieure dudit riser vertical au niveau dudit dispositif d'ancrage au fond de la mer, caractérisée en ce que :
   - une partie terminale de la conduite flexible, du coté de sa jonction à l'extrémité supérieure dudit riser, présente une flottabilité positive, et au moins la partie supérieure dudit riser vertical présente également une flottabilité positive, de sorte que les flottabilités positives de ladite partie terminale de la conduite flexible et de ladite partie supérieure dudit riser vertical permettent le tensionnement dudit riser en position sensiblement verticale et l'alignement ou la continuité de courbure entre l'extrémité de ladite partie terminale de la conduite flexible et la partie supérieure dudit riser vertical au niveau de leur raccordement, ladite flottabilité positive étant apportée par une pluralité de flotteurs périphériques coaxiaux, régulièrement espacés et/ou un revêtement continu en matériau de flottabilité positive, et
   - ladite partie terminale de conduite flexible présentant une flottabilité positive, s'étend sur une partie de la longueur totale de la conduite flexible, telle que la conduite flexible présente une configuration en S, avec une première portion de conduite flexible du coté dudit support flottant présentant une courbure concave en forme de chaînette à configuration de chaînette plongeante et ladite partie terminale restante de ladite conduite flexible présentant une courbure convexe en forme de chaînette inversée de par sa flottabilité positive, l'extrémité de ladite partie terminale de conduite flexible, au niveau de l'extrémité supérieure dudit riser, étant située de préférence au dessus et sensiblement dans l'alignement de l'axe Z₁Z'₁ dudit riser à son extrémité supérieure.

On utilise ici le terme "riser vertical" pour rendre compte de la position théorique du riser lorsque celui-ci est au repos étant entendu que l'axe du riser peut connaître des mouvements angulaires par rapport à la verticale et se mouvoir dans un cône d'angle α dont le sommet correspond au point de fixation de l'extrémité inférieure du riser sur ladite embase. L'extrémité supérieure dudit riser vertical peut être légèrement incurvée. On entend donc par « partie terminale de conduite flexible sensiblement dans l'alignement de l'axe Z₁Z'₁ dudit riser supérieur » que l'extrémité de la courbe de chaînette inversée de ladite conduite flexible est sensiblement tangente à l'extrémité dudit riser vertical. En tout état de cause, en continuité de variation de courbure, c'est-à-dire sans point singulier, au sens mathématique.

On entend ici par "inertie", le moment d'inertie dudit élément de conduite de transition d'inertie par rapport à un axe perpendiculaire à l'axe dudit élément de conduite de transition d'inertie, lequel reflète la raideur en flexion dans chacun des plans perpendiculaires à l'axe XX' de symétrie dudit élément de conduite, ce moment d'inertie étant proportionnel au produit de la section de matière par le carré de son éloignement par rapport au dit axe de l'élément de conduite.

On entend par "continuité de courbure" entre l'extrémité supérieure du riser vertical et la partie du flexible présentant une flottabilité positive, que ladite variation de courbure ne présente pas de point singulier, tel une variation brusque de l'angle d'inclinaison de sa tangente ou un point d'inflexion.

De préférence, la pente de la courbe formée par la conduite flexible est telle que l'inclinaison de sa tangente par rapport à l'axe Z₁Z'₁ de la partie supérieure dudit riser vertical augmente continûment et progressivement depuis le point de raccordement entre l'extrémité supérieure du riser vertical et l'extrémité de ladite partie terminale de conduite flexible de flottabilité positive, sans point d'inflexion et sans point d'inversion de courbure.

L'installation selon la présente invention permet donc d'éviter le tensionnement du riser vertical par un flotteur en surface ou sub-surface, auquel son extrémité supérieure serait suspendue, d'une part, et, d'autre part, d'éviter la liaison à ladite conduite flexible plongeante par l'intermédiaire d'un dispositif de col de cygne, tel que mis en oeuvre dans la technique antérieure. Il en résulte non seulement une plus grande fiabilité intrinsèque en termes de résistance mécanique dans le temps de la liaison entre le riser vertical et la conduite flexible, car les dispositifs de type col de cygne sont fragiles. Mais surtout, ce type d'installation confère une stabilité accrue en termes de variation angulaire (y) de l'angle d'excursion de l'extrémité supérieure du riser vertical par rapport à une position théorique de repos vertical, car cette variation angulaire est réduite en pratique à un angle maximal ne dépassant pas 5°, en pratique de l'ordre de 1 à 4° avec l'installation selon l'invention, alors que, dans les modes de réalisation de la technique antérieure, l'excursion angulaire pouvait atteindre 5 à 10°, voire plus.

Un autre avantage de la présente invention tient en ce que, du fait de cette faible variation angulaire de l'extrémité supérieure du riser vertical, il est possible de mettre en oeuvre, au niveau de son extrémité inférieure, un encastrement rigide sur une embase reposant au fond de la mer, sans avoir recours à une pièce de transition d'inertie de dimension trop importante et donc trop coûteuse. Il est donc possible d'éviter la mise en oeuvre d'une articulation flexible, notamment du type rotule sphérique flexible, pour autant que la jonction entre l'extrémité inférieure du riser et ledit encastrement comprenne une pièce de transition d'inertie.

Les flottabilités positives du riser et de la conduite flexible peuvent être apportées de façon connue par des flotteurs périphériques coaxiaux entourant lesdites conduites, ou, de préférence, s'agissant de la conduite rigide du riser vertical, d'un revêtement en matériau de flottabilité positive, de préférence constituant également un matériau isolant, tel que de la mousse syntactique, sous forme de coquille enveloppant ladite conduite. De tels éléments de flottabilité résistant à de très fortes pressions, c'est-à-dire à des pressions d'environ 10MPa par tranche de 1000m d'eau, sont connus de l'homme de l'art et sont disponibles auprès de la Société BALMORAL (UK).

Plus particulièrement, la flottabilité positive sera répartie régulièrement et uniformément sur l'ensemble de la longueur de ladite partie terminale 10a de la conduite flexible et d'au moins ladite partie supérieure 9b de ladite conduite rigide.

De préférence, pour donner le maximum de flexibilité à l'ensemble de la liaison fond-surface, ladite partie terminale de la conduite flexible présentant une flottabilité positive s'étend sur une longueur de 30 à 60% de la longueur totale de la conduite flexible, de préférence environ la moitié de la longueur totale de ladite conduite flexible.

Plus particulièrement, ladite conduite flexible présente une flottabilité positive sur une longueur correspondant à 30 à 60%, de sa longueur totale, de préférence environ la moitié de sa longueur totale.

La partie de conduite flexible plongeante, c'est-à-dire de flottabilité négative pourra être d'autant plus courte que l'ancrage du support flottant en surface sera raide.

Plus particulièrement, pour donner à l'ensemble de la liaison fond-surface la souplesse appropriée, ladite flottabilité positive exercée sur la partie terminale de la conduite flexible et au moins la partie supérieure dudit riser, doit exercer une tension verticale sur la fondation à l'extrémité inférieure de ladite conduite rigide en fonction de la profondeur d'eau selon la formulation suivante : F = kH, F étant ladite tension verticale exprimée en tonnes, H étant ladite profondeur exprimée en mètres, et k étant un facteur compris entre 0.15 et 0.05, de préférence égal à environ 0.1.

Si la flottabilité positive globale est répartie uniformément et régulièrement sur toute la longueur de la conduite rigide et sur une dite partie terminale de conduite flexible, ladite flottabilité positive devant permettre d'obtenir une poussée résultante verticale de 50 à 150 kg/m, c'est-à-dire que ladite flottabilité requise devra correspondre au poids apparent de ladite conduite rigide et ladite partie terminale de conduite flexible additionnée d'une flottabilité additionnelle de 50 à 150 kg/m.

Dans un mode préféré de réalisation d'une installation de liaison fond-surface, celle-ci comprend les caractéristiques suivantes, selon lesquelles :
- ledit riser vertical est relié à son extrémité inférieure à au moins une conduite reposant au fond de la mer, et
- ledit dispositif d'ancrage comprend un dispositif de support et de raccordement fixé sur une embase posée et ancrée au fond de la mer, et
- ladite conduite reposant au fond de la mer comprend un premier élément de conduite rigide terminal solidaire de ladite embase reposant au fond de la mer et ledit premier élément de conduite terminal est maintenu fixement par rapport à ladite embase, avec, à son extrémité, une première partie d'élément de raccordement, de préférence un élément mâle ou femelle d'un connecteur automatique, et
- ladite première bride de fixation à l'extrémité inférieure de ladite pièce de transition d'inertie est fixée à une deuxième bride de fixation à l'extrémité d'un deuxième élément de conduite rigide coudé, solidaire dudit dispositif de support et de raccordement fixé sur ladite embase et supportant, de façon fixe et rigide, ledit deuxième élément de conduite rigide coudé, dont l'autre extrémité comprend une deuxième partie d'élément de raccordement complémentaire de ladite première partie d'élément de raccordement et raccordée à celle-ci lorsque ledit élément de support et de raccordement est fixé à ladite embase.

On comprend que la géométrie statique dudit premier élément de conduite rigide en terminaison de ladite conduite reposant au fond de la mer, par rapport à ladite embase, et la géométrie statique dudit deuxième élément de conduite rigide coudé, par rapport audit dispositif de support et raccordement fixé à ladite embase, permettent de positionner les extrémités respectives desdits premier et deuxième éléments de conduites rigides, de manière à faciliter le raccordement des parties complémentaires de connecteurs automatiques une fois que le dispositif de support est raccordement est fixé à ladite embase.

De préférence encore, l'installation de liaison fond-surface présente les caractéristiques selon lesquelles :
- ladite embase est ancrée au fond de la mer par un premier pieu tubulaire passant à travers un orifice traversant de ladite embase, ledit premier pieu étant enfoncé dans le sol au fond de la mer, et sa partie supérieure coopérant avec l'embase de manière à permettre l'ancrage de ladite embase, et
- ledit dispositif de support et raccordement supportant ledit deuxième d'élément de conduite rigide coudé comporte un deuxième pieu tubulaire, dénommé insert tubulaire d'ancrage, inséré à l'intérieur dudit premier pieu tubulaire d'ancrage de ladite embase, ladite embase comprenant un dispositif de blocage retenant ledit insert-tubulaire d'ancrage à l'intérieur dudit premier pieu tubulaire en cas de traction dudit deuxième pieu tubulaire vers le haut.

De préférence, lesdits premier et deuxième pieux sont des assemblages d'éléments unitaires standards de conduites rigides ou des portions d'élément unitaire de conduites rigides, ledit deuxième pieu étant plus court que ledit premier pieu.

Ce système d'ancrage de l'embase et de fixation dudit dispositif de support et de raccordement, à l'extrémité inférieure de ladite pièce de transition d'inertie sur ladite embase, est particulièrement avantageux pour les raisons suivantes.

Tout d'abord, la combinaison du premier pieu et de l'insert tubulaire d'ancrage constitue un système de guidage, qui permet de faire coïncider lesdites premières parties d'élément de raccordement et deuxième partie d'élément de raccordement aux extrémités, d'une part, de l'élément de conduite terminal de la conduite reposant au fond de la mer qui est positionné fixement par rapport à ladite embase, et, d'autre part, de l'extrémité dudit élément de conduite rigide positionné fixement par rapport audit dispositif support.

Les efforts transversaux ou efforts tranchants résultant du moment de flexion se produisant au niveau du fond de la mer, au niveau de l'encastrement de l'extrémité inférieure du riser vertical au niveau de ladite embase, résultant des variations angulaires du riser à son extrémité supérieure, ne sont pas transmis à ladite embase mais audit premier pieu d'ancrage, lequel s'étend profondément au fond de la mer sur une longueur de 30 à 70 m. Ainsi il est possible de mettre en oeuvre une dite embase de volume et de poids relativement réduits, ce qui permet de pouvoir la descendre relativement aisément depuis la surface, solidaire dudit premier élément de conduite terminal de la conduite reposant au fond de la mer.

Plus particulièrement, ledit insert tubulaire d'ancrage est positionné dans l'axe de ladite pièce de transition d'inertie et ledit deuxième élément de conduite rigide supporté par ledit dispositif de support et de raccordement est incurvé ou coudé de manière à ce que ladite première partie d'élément de raccordement du type connecteur automatique soit dégagée latéralement par rapport au reste dudit dispositif de support et de raccordement, et ladite deuxième partie d'élément de raccordement du type connecteur automatique, à l'extrémité dudit premier élément de conduite rigide terminal de ladite conduite reposant au fond de la mer, solidaire de ladite embase, soit également dégagée par rapport à l'orifice de ladite embase et par rapport audit dispositif de support et raccordement dont ledit insert d'ancrage est inséré à l'intérieur dudit premier pieu d'ancrage.

Dans ce mode de réalisation, ledit premier élément de conduite terminal de ladite conduite reposant au fond de la mer peut, de préférence, être également coudé pour bien coïncider avec l'extrémité dudit deuxième élément de conduite rigide coudé et permettre un raccordement aisé par un automate sous-marin de type ROV au fond de la mer.

Plus particulièrement encore, ledit élément de conduite de transition d'inertie présente une forme cylindro-conique dont :
- l'extrémité supérieure la plus mince de la pièce de transition présente un diamètre intérieur et une épaisseur sensiblement égaux aux diamètre intérieur et épaisseur de l'extrémité inférieure dudit riser vertical, auquel elle est fixée, et
- l'extrémité inférieure de la pièce de transition, du coté de ladite première bride de fixation, présente un diamètre intérieur sensiblement égal à celui de l'extrémité inférieure dudit riser vertical, mais une épaisseur supérieure à, de préférence égale à 3 à 10 fois, celle de l'extrémité inférieure dudit riser vertical.

De tels éléments de conduite de transition d'inertie peuvent mesurer de 15 à 50 m de longueur. Plus particulièrement, la partie cylindrique s'étendant sur une longueur de 3 à 5 m et la partie conique sur une longueur de 10 à 47 m. Ces pièces sont très coûteuses à fabriquer, car elles doivent être réalisées à l'aide de conduites très épaisses, mais d'épaisseurs variables, assemblées entre elles, puis usinées sur un tour de très grandes dimensions pour obtenir la forme conique. De telles pièces sont très coûteuses à réaliser, car pour obtenir un bon résultat, il faut que la conduite assemblée par soudage avant usinage soit parfaitement rectiligne, et de plus les tours capables d'usiner avec précision des pièces de 20 à 30m de longueur sont difficiles à trouver et d'un coût opérationnel très élevé.

Dans certains cas extrêmes, les pièces de transition cylindroconiques ne peuvent pas être réalisées en acier, et nécessitent l'utilisation de titane, ce qui augmente encore le coût et la complexité.

Selon une autre caractéristique originale de la présente invention, ledit élément de conduite terminal de transition d'inertie comprend un élément de conduite rigide principale et au moins une, de préférence une pluralité n d'éléments de conduite de renfort coaxiaux disposés coaxialement au dit élément de conduite principale, chaque dit élément de conduite de renfort présentant un diamètre interne supérieur au diamètre externe de l'élément de conduite principal et le cas échéant au(x) autre(s) élément(s) de conduite de renfort qu'il contient, les différents éléments de conduite principale et élément(s) de conduite de renfort étant positionné(s) avec une de leur extrémités située au même niveau selon la direction de l'axe de symétrie Z₁Z'₁ desdits éléments de conduite, et chaque dit élément de conduite de renfort présentant une longueur (hᵢ, avec i = 2 à n) inférieure à celle de h₁ de l'élément de conduite principale et le cas échéant celle des autres éléments de conduite de renfort (hᵢ₋₁ qu'il contient, l'espace annulaire (Dᵢ-dᵢ₊₁) entre les différents éléments de conduite étant remplis d'un matériau de remplissage solide, et les différents éléments de conduite principale et conduite de renfort coaxiaux (8b-8d) sont fixés à une même platine inférieure constituée d'une dite première bride de fixation.

Avantageusement, selon l'invention, ledit espace annulaire est entièrement rempli par un même matériau solide de remplissage comprenant de préférence un matériau élastomère, de préférence encore à base de polyuréthanne, présentant une dureté shore supérieure ou égale à A50, de préférence encore de A50 à D70, et ledit élément de transition d'inertie est recouvert d'un matériau de couverture élastomère résistant à la corrosion, de préférence de type polyuréthane, ledit élément de conduite terminale de transition d'inertie présentant une forme sensiblement cylindro-conique de par son revêtement par ledit matériau de couverture.

Selon la présente invention, du fait l'espace annulaire est entièrement rempli d'un même matériau de remplissage et que le matériau de couverture confère une forme cylindro-conique à la pièce de transition, on obtient une variation continue du diamètre en section transversale de la pièce et avec un même matériau de remplissage sur toute la hauteur de la pièce de transition, d'où il résulte une variation d'inertie progressive et continue, c'est-à-dire sans discontinuité d'inertie. En outre, la mise en oeuvre d'un matériau de couverture élastomère apporte une protection à la corrosion garantissant une plus grande longévité à ladite pièce de transition, laquelle est soumise à une importante contrainte mécanique et présenterait sans cette protection une longévité réduite.

On comprend que ledit matériau de remplissage solide doit présenter une résistance à la compression de manière à transférer les efforts tranchants vers l'élément de conduite de renfort d'ordre supérieur « i+1 » de manière proportionnelle à la déformation d'un dit élément coaxial qu'il contient d'ordre « i » sous l'effet d'un effort de flexion subi. En pratique le matériau de remplissage solide doit présenter un coefficient de Poisson de 0.3 à 0.49, de préférence de 0.4 à 0.45.

Ce matériau de remplissage peut être un élastomère tel un caoutchouc ou un polyuréthane seul ou en combinaison avec du sable.

On comprend que ce type d'élément de conduite de transition d'inertie est avantageux de par sa simplicité de fabrication et donc beaucoup moins coûteux que les éléments de conduite présentant une pièce de transition cylindro-conique à paroi d'épaisseur variable de la technique antérieure.

Selon d'autres caractéristiques particulières dudit élément de conduite terminal de transition d'inertie de la présente invention :
- pour des raisons pratiques de fabrication et de coût et aussi pour augmenter la flexibilité et donc la longévité de la pièce de transition, ledit matériau de couverture et ledit matériau de remplissage comprennent un même matériau élastomère, de préférence à base de polyuréthanne.
- ledit matériau solide de remplissage comprend un polyuréthanne de dureté shore A90 ou A95.
- le matériau solide de remplissage comprend un élastomère chargé en matériau particulaire, de préférence du sable.

Dans une variante de réalisation, le matériau solide de remplissage se présente sous forme d'un liant hydraulique tel que du ciment, éventuellement chargé en matériau particulaire, de préférence du sable.

Dans un autre mode de réalisation, ledit matériau solide de remplissage se présente sous forme de matériau particulaire de préférence du sable et/ou un liant hydraulique tel que du ciment :
- la différence entre le diamètre interne dudit élément de conduite principal et le diamètre externe dudit élément de conduite de renfort de plus grand diamètre est égale à 3 à 10 fois, l'épaisseur dudit élément de conduite principale, et le nombre desdits éléments de renfort coaxiaux est n = 2 à 4,
- la différence de longueur entre les différents éléments de conduite de renfort coaxiaux (hᵢ - hᵢ₊₁) est sensiblement constante et égale à $\left({h}_{i}\times \frac{1}{n}\right) ,$
- l'espace annulaire entre deux desdits éléments de conduite est supérieur ou égal à l'épaisseur dudit élément de conduite de plus petite épaisseur et inférieur ou égal à deux fois l'épaisseur dudit élément de conduite de plus grande épaisseur délimitant ledit espace annulaire,
- la longueur dudit élément de conduite principale est de 10 à 50 m de préférence de 20 à 30 m et il comprend 2 ou 3 desdits éléments de renfort coaxiaux,
- lesdits élément de conduite principale et éléments de conduite de renforts coaxiaux sont constitués chacun de tout ou partie d'un élément unitaire de conduite standard, notamment conduite sous-marine standard en acier, ou constitué chacun de plusieurs éléments unitaires de conduite standard assemblés bout à bout et de préférence maintenus coaxialement par, des cales de centrage réparties régulièrement le long de leur direction longitudinale et sur la section circulaire dans leurs espaces annulaires.

Un avantage important de l'installation de liaison fond-surface de la présente invention réside également dans la simplicité de sa mise en place au fond de la mer.

La présente invention fournit donc également un procédé de mise en place au fond de la mer d'une installation de liaison fond-surface selon l'invention, comprenant les étapes successives suivantes dans lesquelles :
1/ on descend, au fond de la mer, un dit dispositif d'ancrage, et
2/- on descend une conduite rigide formant un riser vertical, directement fixée, à son extrémité supérieure, à une extrémité de ladite conduite flexible présentant une portion terminale de flottabilité positive, l'autre extrémité de ladite conduite flexible étant suspendue à un flotteur en sub-surface, et
3/- on fixe l'extrémité inférieure de ladite pièce de transition par encastrement au niveau dudit dispositif d'ancrage, et
4/- on déplace l'extrémité de ladite conduite flexible suspendue audit flotteur et on la fixe ou relie à un dit support flottant.

De préférence, un procédé de mise en place d'une installation de liaison fond-surface selon l'invention, comprend les étapes successives suivantes dans lesquelles :
1/- on descend, au fond de la mer, une dite embase solidaire d'un dit premier élément de conduite rigide, ladite embase comprenant un orifice traversant, et
2/- on descend au fond de la mer un dit premier pieu tubulaire d'ancrage que l'on enfonce au fond de la mer à travers ledit orifice de l'embase, pour ancrer ladite embase au fond de la mer, et
3/- on descend au fond de la mer, depuis un navire de surface, ladite conduite rigide constituant ledit riser vertical, directement fixée à son extrémité supérieure à une dite conduite flexible, ladite pièce de transition à l'extrémité inférieure dudit riser étant fixée à un dit dispositif de support et de raccordement, supportant un dit deuxième élément de conduite rigide coudé ainsi qu'un dit insert d'ancrage, et
4/- on fixe ledit dispositif de support et de raccordement sur ladite embase en insérant ledit insert d'ancrage à l'intérieur dudit premier pieu tubulaire, et
5/- de préférence, on verrouille ledit insert d'ancrage à l'intérieur dudit premier pieu tubulaire à l'aide d'un dispositif de blocage, et
6/- on réalise le raccordement desdits premier élément de conduite rigide coudé et deuxième élément de conduite rigide coudé, et
7/- on finit de descendre ladite conduite flexible présentant une portion terminale de flottabilité positive, avec l'autre extrémité de ladite conduite flexible suspendue à un flotteur en sub-surface, et
8/- on déplace puis on fixe ou relie l'autre extrémité de ladite conduite flexible à un dit support flottant.

Ce procédé selon l'invention est particulièrement simple et donc avantageux à mettre en place. Cette simplicité résulte du fait que la fonction d'ancrage sur ladite embase est remplie par ledit insert d'ancrage, en sous face dudit dispositif de support et de raccordement, et que les moments de flexion subis par la pièce de transition d'inertie sont repris par le premier pieu d'ancrage enfoncé au fond de la mer et non par ladite embase, de sorte qu'il est possible de mettre en oeuvre une embase relativement de faible poids et faible volume.

D'autres caractéristiques et avantages de la présente invention ressortiront mieux à la lumière de la description détaillée qui va suivre, faite de manière illustrative et non limitative, en référence aux dessins sur lesquels :
- la figure 1 est une vue de côté d'une installation de liaison fond-surface 1 selon l'invention comportant une conduite rigide 9 de type Riser encastrée en partie basse dans un premier pieu 6 traversant une embase 4 et reliée à son extrémité supérieure 9b à une conduite flexible 10 flottante sur une partie terminale 10a de sa longueur, l'autre extrémité de la conduite étant reliée à un FPSO ("Floating Production Storage Offloading") 12,
- la figure 2A est une vue de côté de l'installation de la liaison fond-surface dans son embase en cours de mise en place à partir d'un navire de travail 20,
   la figure 2B est une vue de côté de la mise en place d'un dit premier pieu d'ancrage 6 dans une embase supportant l'extrémité d'un conduite sous-marine reposant sur le fond de la mer,
- la figure 2C est une vue de côté de l'extrémité inférieure du riser 9 avec une pièce de transition d'inertie 8 au niveau de son raccordement avec un dispositif de support et de raccordement 5 comprenant un insert tubulaire d'ancrage 5e à l'intérieur dudit pieu d'ancrage 6,
- la figure 3 est une vue de côté de l'installation de la liaison fond-surface, en cours de mise en place, après engagement de l'insert d'ancrage 5e dans le pieu d'ancrage 6,
- les figures 3A et 3B représentent en vue de côté et en coupe deux variantes d'embase du raccordement à une conduite reposant au fond de la mer d'une installation de liaison fond-surface selon l'invention,
- la figure 4 est une vue en coupe et en vue de côté d'une pièce de transition 8 massive en acier, de forme conique, installée à l'extrémité inférieure du riser 9,
- les figures 5A-5B-5C sont des vues en coupe et en vue de côté, d'une version préférée de réalisation d'une pièce de transition constituée d'empilements de conduites acier coaxiales, les interstices étant remplis de matériaux plastiques sur les figures 5B et 5C,
- la figure 6 est un diagramme illustrant la variation de l'inertie des pièces de transition selon la figure 5C.

Dans la figure 1 on a représenté une installation de liaison fond-surface 1 reliant une conduite sous-marine 2 reposant sur le fond de la mer 3 à un support flottant de type FPSO 12 en surface amarré par des lignes d'ancre 12a.

Une installation selon l'invention comprend depuis le support 12 en surface jusqu'à une embase 4 au fond de la mer, les éléments suivants :
a) une conduite flexible 10 comprenant une première partie 10b concave qui s'étend depuis l'extrémité 10e de la conduite flexible fixée au support flottant 12 jusqu'à environ la moitié de la conduite flexible sous forme d'une configuration en chaînette plongeante de par sa flottabilité négative jusqu'à un point d'inflexion en 10d sensiblement à la moitié de longueur de la conduite flexible, la partie terminale 10a s'étendant depuis le point central d'inflexion 10d jusqu'à l'extrémité 10c de la conduite flexible présentant une flottabilité positive de par une pluralité de flotteurs 10f de préférence régulièrement espacés le long et autour de ladite portion terminale 10a de conduite flexible, et
b) une conduite rigide montante en acier 9 ou « riser vertical » équipée de moyens de flottabilité, non représentés, tels des demi-coquilles de mousse syntactique réparties de préférence de manière uniforme sur tout ou partie de la longueur de ladite conduite rigide, et comprenant à son extrémité inférieure une pièce de transition d'inertie 8 équipé d'une première bride de fixation 9a à son extrémité inférieure. La première bride de fixation 9a est fixée sur une deuxième bride de fixation 5a constituant la partie supérieure d'un dispositif de support et de raccordement 5, lui-même ancré sur le premier pieu 6 solidaire de l'embase 4 reposant au fond de la mer, ledit dispositif de support et raccordement 5 permettant le raccordement de l'extrémité inférieure du riser 9 à une conduite 2 reposant au fond de la mer, comme explicité ci-après.

La conduite flexible présente une variation de courbure continue, d'abord concave dans la partie configuration de chaînette plongeante 10b, puis convexe dans la portion terminale de flottabilité positive 10a avec un point d'inflexion 10d entre les deux, formant ainsi un S disposé dans un plan sensiblement vertical.

La courbe géométrique formée par une conduite de poids uniforme en suspension soumise à la gravité, appelée "chaînette" est une fonction mathématique de type cosinus hyperbolique (Coshx = (e^{x} + e^{-x})/2, reliant l'abscisse et l'ordonnée d'un point quelconque de la courbe selon les formules suivantes : $y = {R}_{0} ⁢ \left(cosh\left(x/{R}_{0}\right)-1\right)$ $R = Ro . {\left(Y/Ro+1\right)}^{2}$ dans lesquelles :
- x représente la distance dans la direction horizontale entre le point de tangence horizontale et un point M de la courbe,
- y représente l'altitude du point M (x et y sont donc les abscisses et ordonnées d'un point M de la courbe par rapport à un repère orthonormé dont l'origine est audit point de tangence)
- R₀ représente le rayon de courbure au dit point de tangence horizontale.
- R représente le rayon de courbure au point M (x, y)

Ainsi, la courbure varie le long de la chaînette depuis la surface (pour une chaînette plongeante) ou depuis sa partie terminale à l'extrémité supérieure du riser (pour une chaînette inversée) où son rayon a une valeur maximale Rₘₐₓ, jusqu'au point de tangence horizontale (qui est le point bas de la chaînette plongeante 10b et le point haut de la chaînette inversée 10a), où son rayon a une valeur minimale Rₘᵢₙ (ou R₀ dans la formule ci-dessus).

En opération, tel que représenté sur la figure 1, lorsque la partie supérieure de la conduite rigide 9 est inclinée selon une inclinaison γ par rapport à la verticale ZZ', l'extrémité 10c de la portion terminale de la flottabilité positive 10a de la conduite flexible reste sensiblement dans l'alignement axial Z'₁Z' de l'extrémité supérieure 9b de la conduite rigide 9, et en tout état de cause en continuité de variation de courbure avec l'extrémité supérieure 9b de la conduite rigide, laquelle peut être également légèrement courbée. On entend ici par « variation continue de courbure » qu'il n'y a pas de point singulier au sens mathématique dans cette variation de courbure. Ceci confère une meilleure résistance mécanique à la fixation étanche 11 entre les deux conduites et permet d'éviter la mise en oeuvre d'un dispositif col de cygne tel que mis en oeuvre dans la technique antérieure.

L'intérêt de cette conduite flexible est de permettre de par sa portion initiale 10b plongeante d'amortir les excursions des supports flottants 12 de façon à stabiliser l'extrémité 10c de la conduite flexible reliée à une conduite rigide montante du riser vertical 1.

L'extrémité de la portion de la partie terminale flottante 10c de la conduite flexible porte un premier élément de bride de fixation 11 avec l'extrémité supérieure d'une conduite rigide s'étendant depuis le fond de la mer encastrée au niveau d'une embase 4 reposant au fond de la mer.

Le riser vertical 9 est « tensionné » d'une part par la flottabilité de la partie terminale 10a de la conduite flexible, mais d'autre part et surtout, par des flotteurs régulièrement répartis au moins sur la partie supérieure 9b, de préférence, tout le long de la conduite rigide, notamment sous forme de mousse syntactique faisant avantageusement fonction à la fois de système d'isolation et de flottabilité. Ces flotteurs et cette mousse syntactique peuvent être répartis le long et autour de la conduite rigide sur toute sa longueur ou, de préférence, seulement sur une portion de sa partie supérieure.

Ainsi, si l'embase 4 se trouve à une profondeur de 2500 mètres, on peut se borner à revêtir la conduite rigide 1 de mousse syntactique sur une longueur de 1000 m à partir de son extrémité supérieure, ce qui permet de mettre en oeuvre une mousse syntactique qui doit résister à une pression moindre que si elle devait résister à des pressions allant jusqu'à 2500 m, et donc d'un coût radicalement réduit par rapport à une mousse syntactique devant résister à ladite profondeur de 2500 m.

La conduite rigide 1 selon l'invention est donc « tensionnée » sans mise en oeuvre d'un flotteur en surface ou en sub-surface comme dans la technique antérieure, ce qui limite les effets du courant et de la houle, et de ce fait réduit radicalement l'excursion de la partie haute du riser vertical et donc les efforts en pied de riser au niveau de l'encastrement.

Pour donner à l'ensemble de la liaison fond-surface une grande souplesse, on exerce avantageusement une tension verticale sur la fondation fonction de la hauteur d'eau selon la formulation suivante : F=kH, F étant exprimé en tonnes, H étant exprimé en mètres, k étant tel que 0.15 > k > 0.05, de préférence k ≈ 0.1.

Si la flottabilité positive est répartie sur toute la longueur de la conduite rigide, elle représente ainsi de 50 à 150 kg de poussée résultante par mètre de conduite.

Elle est répartie, de préférence de manière continue, le long de la conduite rigide, ainsi que le long de la partie terminale 10a de la conduite flexible. Sur cette dernière, la répartition se fait généralement au moyen de bouées 10f espacées les unes des autres et distribuées régulièrement sur la portion 10a, chacune représentant l'équivalent de quelques mètres de la poussée requise, par exemple pour un espacement de 5 à 10 m, la poussée résultante requise pour chaque flotteur sera de 250 à 1500 kg par flotteur.

Il est bien entendu que la flottabilité globale correspond à ce qu'il est communément appelé la "Poussée d'Archimède" ou "Poids Apparent" sur chacune des parties de la liaison fond-surface : correspondant d'une part à la flottabilité requise pour contrebalancer le poids apparent respectif de la conduite rigide et de la conduite flexible, et d'autre part à la flottabilité additionnelle nécessaire au tensionnement qui permet d'obtenir ainsi une poussée résultante verticale de 50 à 150kg/m comme précédemment décrit.

En procédant ainsi, la flottabilité globale au niveau de la transition entre conduite rigide et conduite flexible étant sensiblement constante, il en résulte une continuité de variation de courbure entre l'extrémité supérieure de ladite conduite rigide et l'extrémité de ladite conduite flexible qui lui est reliée, sans point singulier, au sens mathématique du terme.

Le système bride de fixation 11 entre l'extrémité supérieure du riser vertical 9 et de la conduite flexible 10, et la connexion des brides de fixation 9a,5a entre l'extrémité inférieure à la pièce de transition d'inertie 8 et du dispositif de support à raccordement 5, réalisent des connexions étanches entre les conduites concernées.

L'embase 4 reposant au fond de la mer supporte un premier élément de conduite terminal 2a coudé ou incurvé de ladite conduite reposant au fond de la mer 2. Ce premier élément de conduite terminal coudé ou incurvé 2a comporte à son extrémité une première partie mâle ou femelle d'un connecteur automatique 7b, qui est dégagé latéralement par rapport à un orifice traversant 4a de ladite embase, mais positionné de manière fixe et déterminée par rapport à l'axe ZZ' dudit orifice.

Le dispositif de support et de raccordement 5, supporte un deuxième élément de conduite rigide coudé 5b comportant à son extrémité supérieure ladite deuxième bride de fixation 5a et à son extrémité inférieure, une deuxième partie femelle ou mâle d'un connecteur automatique 7a, complémentaire de la partie 7b.

Un premier pieu tubulaire d'ancrage 6 est descendu depuis un navire d'installation 20 en surface, puis enfoncé, de préférence battu de manière connue, à travers un orifice 4a traversant verticalement de part en part l'embase 4 jusqu'à ce qu'une excroissance périphérique 6a à l'extrémité supérieure dudit premier pieu 6 vienne coopérer avec une forme complémentaire 4c en partie supérieure dudit orifice 4a de l'embase. L'orifice 4a est légèrement plus grand que le premier pieu 6 pour le laisser librement coulisser. Et lorsque le battage dudit premier pieu est terminé, l'embase 4 se trouve ainsi clouée au sol sans pouvoir se déplacer latéralement ni pivoter autour d'un quelconque axe horizontal.

Eventuellement, on prévoit une pluralité d'orifices et de dits premiers pieux 6.

Dans le procédé de mise en place d'une installation de liaison fond-surface selon l'invention, la première étape consiste à descendre au fond de la mer depuis la surface, ladite embase équipée dudit premier élément de conduite terminal 2a de la conduite reposant au fond de la mer. Après ancrage de ladite embase par un dit premier pieu 6, on réalise l'ancrage de la pièce de transition 8 à l'extrémité inférieure du riser vertical par fixation sur le dispositif de support et raccordement 5, lui-même ancré sur ladite embase, formant ainsi un encastrement rigide de l'extrémité inférieure du riser vertical.

Le dispositif de support et de raccordement 5 est constitué d'éléments de structure rigide et raidisseur 5c supportant ladite deuxième bride de fixation 5a et ledit deuxième élément de conduite rigide coudée 5b, lesdits éléments de structure rigide 5c assurant également la liaison entre ladite deuxième bride de fixation 5a et une platine inférieure 5d supportant en sous-face un deuxième pieu tubulaire 5e dénommé insert tubulaire d'ancrage.

Lorsque l'embase 4 est ancrée au fond de la mer 3 comme représenté sur la figure 2A, on fabrique à bord du navire de surface 20 les divers éléments de liaison fond-surface, notamment l'assemblage des rames constituées d'une pluralité d'éléments de conduites standard, que l'on descend progressivement. On descend tout d'abord ledit dispositif 5 connecté de manière étanche à l'extrémité inférieure du riser vertical 9 par l'intermédiaire de la pièce de transition conique 8, puis l'intégralité du riser vertical équipé de ses éléments de flottabilité, et enfin la conduite de liaison flexible équipé de ses éléments de flottabilité fixée en continuité directe de l'extrémité supérieure du riser vertical 9.

L'assemblage et la pose de la conduite rigide 9 se font de façon classique depuis le navire 20 par assemblage d'éléments de conduites unitaires ou rames d'éléments unitaires stockés sur le navire de surface 20, et descendus au fur et à mesure selon une technique connue de l'homme de l'art et décrite notamment dans des demandes de brevets antérieures au nom de la demanderesse, à partir d'un navire de pose en J.

Lorsque l'intégralité de la conduite rigide 9 a été fabriquée et descendue au fond de la mer, on connecte de manière connue, par exemple au moyen de brides 11 l'extrémité supérieure de la conduite 9 à l'extrémité d'une conduite flexible 10, laquelle au fur et à mesure de son dévirage depuis le navire de pose 20 se présente tout d'abord sous forme verticale comme représenté sur la figure 2A de par le fait qu'elle est rendue flottante au moins dans sa partie terminale 10a par les éléments de flottabilité 10f régulièrement répartis sur la portion terminale 10a.

On notera également que la conduite rigide en acier 9 peut être de manière connue une conduite de type Pipe-in-Pipe comportant un système d'isolation dans l'espace annulaire entre les deux conduites coaxiales constituant le riser 9 et en outre un système d'isolation tel que de la mousse syntactique faisant office de système de flottabilité comme décrit ci-dessus.

Lorsque l'extrémité inférieure de l'insert tubulaire d'ancrage 5e, de préférence présentant une forme légèrement conique 5f est positionnée à proximité et à l'aplomb de l'orifice 4a de l'embase 4, on dirige avantageusement ledit insert tubulaire d'ancrage 5e, plus précisément grâce à un sous-marin automatique ou « ROV » 20a piloté depuis la surface. Ledit insert tubulaire 5e de longueur de 10 à 15 m rentre alors naturellement de par son propre poids dans ledit premier pieu tubulaire d'ancrage enfoncé au fond de la mer sur une profondeur de 30 à 70 m.

Le diamètre externe de l'insert tubulaire d'ancrage 5e peut être légèrement inférieur au diamètre interne du premier pieu 6, par exemple inférieur de 5 cm, ce qui facilite le guidage de l'insert tubulaire 5 à l'intérieur dudit premier pieu 6, tout en empêchant les mouvements transversaux dans un plan horizontal une fois que l'insert tubulaire 5 est complètement inséré comme représenté sur la figure 3.

A ce moment, un verrou 4b représenté en position rétractée sur la figure 2A est déplacé en position engagée comme sur les figures 1 et 3 de manière à venir bloquer la platine supérieure 5d de l'insert tubulaire 5e, à l'intérieur dudit premier pieu 6, empêchant ainsi tout déplacement vers le haut de l'ensemble de liaison fond-surface 1 qui se trouve encastré par l'intermédiaire du dispositif de support de raccordement 5 dans le premier pieu 6 solidaire de ladite embase 4.

Après avoir engagé le verrou 4b, on termine le dévirage de la conduite flexible comme représenté sur la figure 3 et l'on connecte l'extrémité supérieure de la conduite flexible à une bouée provisoire de sub-surface 21, elle-même reliée à un corps mort 21b reposant au fond de la mer par un câble 21a.

En procédant ainsi, on pré-installe avantageusement l'intégralité de la liaison fond-surface 1 avant la mise en place du FPSO 12, ce qui facilite grandement les opérations.

Une fois le support flottant 12 positionné en surface, on récupère l'extrémité 10e de la conduite flexible 10 que l'on vient alors connecter au dit support flottant FPSO 12 comme représenté sur la figure 1, et l'on récupère la bouée provisoire 21 ainsi que son corps mort 21b et son câble d'ancrage 21a.

L'insert tubulaire 5e transmet au dit premier pieu tubulaire 6, les moments de flexion dus aux efforts tranchants et transversaux subis au niveau de l'encastrement de la pièce 8 sur le dispositif 5.

Le système de fixation de l'extrémité supérieure de la conduite rigide 9 avec la conduite flexible 10 et le tensionnement desdites conduites confère une plus grande stabilité à l'extrémité supérieure de la conduite rigide 9 avec une variation angulaire y ne dépassant pas en opération les 5°C.

Ainsi, il a été possible selon la présente invention de réaliser un encastrement rigide de l'extrémité inférieure de la conduite rigide en acier 9 sur l'embase 4 à l'aide du dispositif de support de raccordement 5. Pour ce faire, l'élément de conduite terminal inférieur de la conduite rigide 9 comprend une pièce de transition conique 8 dont l'inertie en section transversale augmente progressivement depuis une valeur sensiblement identique à l'inertie de l'élément de conduite du riser 9 auquel il est relié, dans la partie haute effilée de la pièce de transition 8, jusqu'à une valeur de 3 à 10 fois supérieure au niveau de sa partie basse reliée à ladite première bride de fixation 9a. Le coefficient de variation d'inertie dépend essentiellement du moment de flexion que doit supporter le riser vertical au niveau de ladite pièce de transition, ledit moment étant fonction de l'excursion maximale de la partie supérieure de la conduite rigide en acier 9, donc de l'angle y. Pour réaliser cette pièce de transition 8 on utilise des aciers à haute limite élastique et dans les cas extrêmes de contrainte, on peut être amené à fabriquer des pièces de transition 8 en titane.

Sur la figure 4, on a représenté une pièce de transition cylindro-conique 8 présentant une épaisseur variable augmentant progressivement depuis la partie haute effilée 81 jusqu'à la partie basse plus épaisse 82 avec un diamètre interne constant correspondant au diamètre interne d'une conduite rigide standard et en tout état de cause, au diamètre interne dudit deuxième élément de conduite rigide 6.

Dans une version préférée de l'invention, représentée en coupe et en vue de côté sur les figures 5A-5B-5C, la pièce de transition 8 est constituée d'un élément de conduite principal en acier 8a, de préférence de diamètre interne d₁ identique à celui de la partie courante de la conduite 9, et de préférence d'épaisseur égale ou légèrement supérieure à celle de ladite partie courante de ladite conduite 9, et de préférence d'épaisseur égale à celle dudit deuxième élément de conduite coudé 5b. Pour obtenir une augmentation de l'inertie au fur et à mesure que l'on se rapproche de la bride d'encastrement 9a, on dispose d'une succession d'éléments de conduites coaxiaux (8b-8d) de hauteurs (h₂,h₃,h₄) décroissantes, chacun des desdits éléments de conduites coaxiaux ayant un diamètre interne (d₂-d₄) supérieur au diamètre externe D₁-D₃ de l'élément de conduite coaxial précédent qu'il contient et une longueur ou hauteur inférieure à la longueur de l'élément de conduite précédent, c'est-à-dire l'élément de conduite qu'il contient ou qu'il recouvre, et une épaisseur fonction de l'augmentation de raideur recherchée.

Ainsi, sur la figure 5A, on a représenté une pièce de transition 8 comportant un premier élément de conduite interne 8a et trois élément de conduite de renfort coaxiaux 8b-8c-8d de diamètres d₂-d₃-d₄ croissants et de longueurs h₂-h₃-h₄ décroissantes, chacun desdits éléments de conduite coaxiaux étant solidaire à son extrémité inférieure de la même dite première bride 9a. Pour assurer une variation sensiblement continue de l'inertie entre la partie haute de faible inertie de la pièce de transition 8, et la partie basse de forte inertie située au raccordement avec la bride 9a, on injecte avantageusement dans les espaces annulaires entre lesdits éléments de conduites coaxiaux, un matériau 8e élastomère, de préférence tel un polyuréthanne, dont on ajuste la dureté shore pour obtenir la variation de raideur recherchée, notamment une dureté shore de A50 à D70.

On peut se contenter d'injecter ledit matériau rigide 8e seulement dans les interstices annulaires entre les éléments de conduite coaxiaux, comme représenté sur la figure 5C. Mais, selon l'invention on installe un moule de manière à obtenir une pièce cylindro-conique telle que représentée sur la figure 5B, ce qui permet d'effectuer en une seule opération le renforcement de la pièce de transition et sa protection vis-à-vis de l'agression du milieu extérieur par un revêtement externe lui conférant ainsi une forme cylindro-conique avec une transition d'inertie régulière et continue. On aura pris soin de ne pas recouvrir de résine thermodurcissable la partie supérieure de la pièce de transition sur une longueur de 20 à 50cm de manière à pouvoir l'assembler à bord du navire d'installation 20, par soudage à l'extrémité inférieure de la conduite rigide 9.

On comprend que pour fabriquer la pièce de transition 8 selon l'invention, on procède comme suit :
- on soude l'extrémité inférieure du premier élément de conduite principale 8a de plus grande longueur sur la bride 9a, et
- on insère autour dudit premier élément de conduite principal 8a un premier élément de conduite de renfort 8b coaxial dont on soude l'extrémité inférieure sur la même bride 9a, et
- on insère la deuxième conduite de renfort 8c autour du premier élément de conduite de renfort 8b, et on soude son extrémité inférieure sur la bride 9a, et

- on insère un troisième élément de conduite de renfort 8d de plus petite hauteur autour du deuxième élément de conduite de renfort 8c, et on soude son extrémité inférieure sur la bride 9a, et
- on injecte un matériau thermoplastique ou thermodurcissable entre les divers éléments de conduites, et le cas échéant on revêt leur surface externe à l'aide d'un un moule cylindro-conique pour obtenir la rigidité et variation d'inertie et protection contre la corrosion recherchées.

Sur la figure 6, on a représenté le diagramme de variation de l'inertie I en ordonnée entre la bride 9 et l'extrémité supérieure de la pièce de transition 8 des figures 5B et 5C. L'escalier 30 en pointillé représente la variation de la section d'acier en l'absence de matériau de couverture et remplissage au niveau de chacun des éléments de conduites de renfort. Les courbes 31-32-33 représentent la variation de l'inertie (ΣEI) de la pièce de transition 8 des figures 4 et 5C en fonction de sa longueur, selon le type de matériau de remplissage. La courbe 33, de forme parabolique est obtenue avec un matériau de remplissage de type polyuréthane de dureté shore A90 ou A95, et constitue une version préférée de l'invention. La courbe 31 est obtenue avec un matériau beaucoup plus raide, tel un ciment à très hautes performances, seul ou en combinaison avec une charge pulvérulente, tel un sable.

La courbe intermédiaire 32 correspond à la pièce de transition en acier de la figure 4.

La mise en oeuvre d'un même matériau de remplissage et matériau de couverture selon le profil cylindro-conique de la figure 5B de type polyuréthanne, tel que décrit précédemment, de préférence de dureté A90 ou A95 se rapproche davantage de la courbe 32 que des courbes 31 et 33 et constitue donc la version préférée de l'invention en termes de variation d'inertie.

A titre d'exemple, une pièce de transition de 18m de longueur h₁ est réalisée à l'aide d'une bride 9a de 200 mm d'épaisseur sur laquelle on soude un élément de conduite principale 8a de diamètre externe d₁ = 323.85mm, d'épaisseur 20.6mm et de longueur h₁ = 18m, d'un premier renfort coaxial 8b de diamètre externe d₂ =457.20mm, d'épaisseur 12.7mm et de longueur h₂ = 12m, d'un second renfort coaxial 8c de diamètre externe d₃ =609.6mm, d'épaisseur 6mm et de longueur h₃ = 6m. Puis on surmoule le tout, soit en position verticale, soit en position oblique avec une pente de 5 à 30% pour faciliter le remplissage et éviter les vides, à l'aide d'une résine polyuréthanne 8e de dureté shore A90 ou A95. L'espace entre la première conduite 8a et le premier renfort 8b est de 53.98mm, et l'espace entre le second renfort et le premier renfort est de 70.2mm. L'augmentation de l'inertie est sensiblement d'un facteur k=3 au niveau du premier renfort 8b, et d'un facteur k=₅ au niveau du second renfort 8c. Lors de la coulée, on effectue avantageusement des cycles de dépression dans le moule en cours de remplissage de manière à éliminer au maximum les bulles d'air indésirables. En effet, du fait que la pièce de transition a pour vocation d'être installée à très grande profondeur, la pression hydrostatique peut avoir des effets préjudiciables sur le fonctionnement mécanique d'ensemble suite à un effondrement sur elle-même desdites bulles due à ladite pression qui est sensiblement de 10MPa par tranche de 1000m d'eau.

Sur la figure 3A, on a décrit l'invention avec une embase 4 posée en même temps que la conduite sous-marine reposant sur le fond, ladite embase étant stabilisée par un premier pieu 6 la traversant. Mais on reste dans l'esprit de l'invention en considérant comme sur la figure 3B une embase 4 constituée par une ancre à succion, présentant un orifice, de préférence circulaire intégré à ladite ancre à succion et jouant le rôle de pieu 6 et capable de recevoir l'insert d'ancrage 5e. Ainsi, le dispositif de support et de raccordement 5 à l'extrémité inférieure de la liaison fond-surface se trouve encastré directement dans l'ancre à succion dont le poids atteint 25 à 50 tonnes pour un diamètre de 3 à 5m et une hauteur de 20-25m. Dans cette configuration, la conduite sous-marine 2 est posée de manière indépendante et nécessite de ce fait une conduite de jonction 7 fabriquée à la demande après installation de la liaison fond-surface et de la conduite sous-marine 2. Ladite conduite de jonction 7 nécessite alors deux connecteurs automatiques 7a-7a₁,7b₁-7b, un à chacune de ses extrémités, alors que la version décrite en référence à la figure 3A ne nécessite qu'un seul connecteur automatique 7a-7b.

L'invention a été décrite dans une version préférée fabriquée et simultanément installée sur site à partir d'un navire de pose 20, mais on reste dans l'esprit de l'invention avec une préfabrication de l'ensemble complet sur un chantier à terre, l'ensemble étant ensuite remorqué sensiblement à l'horizontale jusqu'au site, puis enfin cabané en vue de l'insertion de l'insert d'ancrage 5e dans le premier pieu tubulaire 6.

## Revendications

1. Installation de liaison fond-surface, notamment à grande profondeur de plus de 1 000 m, comprenant :
a- au moins une conduite rigide montante, sensiblement verticale, dénommée riser vertical (9), fixée à son extrémité inférieure à un dispositif d'ancrage (4, 5, 6) au fond de mer (3), et
b- au moins une conduite de liaison flexible (10) assurant la liaison entre un support flottant (12) et l'extrémité supérieure dudit riser vertical (9),
c/ une extrémité de ladite conduite flexible est directement raccordée, de préférence par un système de brides (11), à l'extrémité supérieure dudit riser vertical (9), et
**caractérisée en ce que** :
- l'extrémité inférieure dudit riser vertical comprend un élément de conduite terminal formant une pièce de transition d'inertie (8) dont la variation de l'inertie est telle que l'inertie dudit élément de conduite terminal , à son extrémité supérieure, soit sensiblement identique à celle de l'élément de conduite de la partie courante du riser vertical auquel elle est reliée, ladite inertie de l'élément de conduite terminal (8) augmentant progressivement jusqu'à l'extrémité inférieure de ladite pièce de transition d'inertie, comprenant une première bride de fixation (9a) permettant l'encastrement (5a-5e) de l'extrémité inférieure dudit riser vertical au niveau dudit dispositif d'ancrage (4, 5, 6) au fond de la mer,
- une partie terminale (10a) de la conduite flexible, du coté de sa jonction à l'extrémité supérieure dudit riser, présente une flottabilité positive, et au moins la partie supérieure (9b) dudit riser vertical présente également une flottabilité positive, de sorte que les flottabilités positives de ladite partie terminale (10a) de la conduite flexible et de ladite partie supérieure (9a) dudit riser vertical (9) permettent le tensionnement dudit riser en position sensiblement verticale et l'alignement ou la continuité de courbure entre l'extrémité de ladite partie terminale (10a) de la conduite flexible et la partie supérieure (9b) dudit riser vertical au niveau de leur raccordement, ladite flottabilité positive étant apportée par une pluralité de flotteurs périphériques coaxiaux (10f), régulièrement espacés et/ou un revêtement continu en matériau de flottabilité positive, et
- ladite partie terminale (10a) de conduite flexible (10) présentant une flottabilité positive, s'étend sur une partie de la longueur totale de la conduite flexible, tel que la conduite flexible présente une configuration en S, avec une première portion (10b) de conduite flexible du coté dudit support flottant (12) présentant une courbure concave en forme de chaînette à configuration de chaînette plongeante et ladite partie terminale restante de ladite conduite flexible (10a) présentant une courbure convexe en forme de chaînette inversée de par sa flottabilité positive, l'extrémité (10c) de ladite partie terminale de conduite flexible (10a), au niveau de l'extrémité supérieure dudit riser, étant située au dessus et de préférence sensiblement dans l'alignement de l'axe (Z₁Z'₁) dudit riser à son extrémité supérieure (9b).

2. Installation de liaison fond-surface selon la revendication 1, **caractérisée en ce que** :
- ladite flottabilité positive est régulièrement et uniformément répartie sur l'ensemble de la longueur de ladite partie terminale (10a) de conduite flexible et au moins ladite partie supérieure (9b) de conduite rigide, de préférence sur toute la longueur de ladite conduite rigide, de façon à obtenir une poussée résultante verticale de 50 à 150 Kg/mètre sur l'ensemble de la longueur de ladite conduite rigide et la longueur de ladite partie terminale de conduite flexible, et
- ladite conduite flexible (10) présente une flottabilité positive (10a) sur une longueur correspondant à 30 à 60%, de sa longueur totale, de préférence environ la moitié de sa longueur totale.

3. Installation de liaison fond-surface selon la revendication 1 ou 2, **caractérisée en ce que** :
- ledit riser vertical (9) est relié à son extrémité inférieure à au moins une conduite reposant au fond de la mer (2), et
- ledit dispositif d'ancrage (4, 5, 6) comprend un dispositif de support et de raccordement (5) fixé sur une embase (4) posée et ancrée (6) au fond de la mer, et
- ladite conduite reposant au fond de la mer (2) comprend un premier élément de conduite rigide terminal (2a) solidaire de ladite embase (4) reposant au fond de la mer (3) et ledit premier élément de conduite terminal est maintenu fixement par rapport à ladite embase, avec, à son extrémité, une première partie d'élément de raccordement (7b), de préférence un élément mâle ou femelle d'un connecteur automatique, et
- ladite première bride de fixation (9a) à l'extrémité inférieure de ladite pièce de transition d'inertie (8) est fixée à une deuxième bride de fixation (5a) à l'extrémité d'un deuxième élément de conduite rigide coudé (5b), solidaire dudit dispositif de support et de raccordement (5a-5e) fixé sur ladite embase (4) et supportant, de façon fixe et rigide, ledit deuxième élément de conduite rigide coudé (5b), dont l'autre extrémité comprend une deuxième partie d'élément de raccordement (7a) complémentaire de ladite première partie d'élément de raccordement (7b) et raccordée à celle-ci lorsque ledit élément de support et de raccordement (5a-5e) est fixé à ladite embase.

4. Installation de liaison fond-surface selon la revendication 3, **caractérisée en ce que** :
- ladite embase (4) est ancrée au fond de la mer par un premier pieu tubulaire (6) passant à travers un orifice traversant (4a) de ladite embase, ledit premier pieu (6) étant enfoncé dans le sol au fond de la mer, et sa partie supérieure (6a) coopérant avec l'embase de manière à permettre l'ancrage de ladite embase, et
- ledit dispositif de support et raccordement (5a-5e) supportant ledit deuxième d'élément de conduite rigide coudé (5b) comporte un deuxième pieu tubulaire, dénommé insert tubulaire d'ancrage (5e), inséré à l'intérieur dudit premier pieu tubulaire d'ancrage de ladite embase, ladite embase comprenant un dispositif de blocage (4a) retenant ledit insert-tubulaire d'ancrage (5e) à l'intérieur dudit premier pieu tubulaire (2b) en cas de traction dudit deuxième pieu tubulaire (5e) vers le haut.

5. Installation de liaison fond-surface selon la revendication 4, **caractérisée en ce que** lesdits premier et deuxième pieux sont des assemblages d'éléments unitaires standards de conduites rigides ou des portions d'élément unitaire de conduites rigides, ledit deuxième pieu étant plus court que ledit premier pieu.

6. Installation de liaison fond-surface selon la revendication 4 ou 5, **caractérisée en ce que** ledit insert tubulaire d'ancrage (5e) est positionné dans l'axe de ladite pièce de transition d'inertie (8) et ledit deuxième élément de conduite rigide (5b) supporté par ledit dispositif de support et de raccordement (5a-5e) est incurvé ou coudé de manière à ce que ladite première partie d'élément de raccordement (7a) du type connecteur automatique soit également dégagée latéralement par rapport au reste dudit dispositif de support et de raccordement (5), et ladite deuxième partie d'élément de raccordement (7b) du type connecteur automatique, à l'extrémité dudit premier élément de conduite rigide terminal (2a) de ladite conduite reposant au fond de la mer (2), solidaire de ladite embase (4), soit également dégagée par rapport à l'orifice (4a) de ladite embase et par rapport audit dispositif de support et raccordement (5) dont ledit insert d'ancrage est inséré à l'intérieur dudit premier pieu d'ancrage (6).

7. Installation de liaison fond-surface selon l'une des revendications 1 à 6, **caractérisée en ce que** ledit élément de conduite terminal de transition d'inertie (8) présente une forme cylindro-conique dont :
- l'extrémité supérieure la plus mince de la pièce de transition présente un diamètre intérieur (d₁) et une épaisseur sensiblement égaux aux diamètre intérieur et épaisseur de l'extrémité inférieure dudit riser vertical, auquel elle est fixée, et
- l'extrémité inférieure de la pièce de transition, du coté de ladite première bride de fixation (9a), présente un diamètre intérieur (d₁) sensiblement égal à celui de l'extrémité inférieure dudit riser vertical, mais une épaisseur (D₄-d₁) supérieure, de préférence égale à 3 à 10 fois, celle de l'extrémité inférieure dudit riser vertical.

8. Installation de liaison fond-surface selon la revendication 6 ou 7, **caractérisée en ce que** ledit élément de conduite terminal de transition d'inertie (8) comprend un élément de conduite rigide principale (8a) et au moins une, de préférence une pluralité (n) d'éléments de conduite de renfort coaxiaux (8b-8d) disposés coaxialement au dit élément de conduite principale (8a), chaque dit élément de conduite de renfort (8b-8d) présentant un diamètre interne (dᵢ₊₁) supérieur au diamètre externe (D₁,Dᵢ) de l'élément de conduite principal et le cas échéant au(x) autre(s) élément(s) de conduite de renfort qu'il contient, les différents élément de conduite principale (8a) et élément(s) de conduite de renfort (8b-8d) étant positionné(s) avec une de leur extrémités située au même niveau selon la direction de l'axe de symétrie (Z₁Z'₁) desdits éléments de conduite, et chaque dit élément de conduite de renfort (8b-8d) présentant une longueur (hᵢ₋₁, avec i = 2 à n) inférieure à celle de h₁ de l'élément de conduite principale et le cas échéant celle des autres éléments de conduite de renfort (hᵢ₊₁) qu'il contient, l'espace annulaire (Dᵢ - dᵢ₊₁) entre les différents éléments de conduite étant remplis d'un matériau de remplissage solide (8e), et les différents éléments de conduite principale (8a) et conduite de renfort coaxiaux (8b-8d) sont fixés à une même platine inférieure (9a) constituée d'une dite première bride de fixation (9a).

9. Installation de liaison fond-surface selon la revendication 8, **caractérisée en ce que** :
- ledit espace annulaire est entièrement rempli par un même matériau solide de remplissage comprenant de préférence un matériau élastomère, de préférence encore à base de polyuréthanne, présentant une dureté shore supérieure ou égale à A50, de préférence encore de A50 à D70, et
- ledit élément de transition d'inertie est recouvert d'un matériau de couverture élastomère résistant à la corrosion, de préférence de type polyuréthane, ledit élément de conduite terminale de transition d'inertie présentant une forme sensiblement cylindro-conique de par son revêtement par ledit matériau de couverture.

10. Installation de liaison fond-surface selon l'une des revendications 8 ou 9, **caractérisée en ce que** ledit matériau de couverture et ledit matériau de remplissage comprennent un même matériau élastomère de préférence à base de polyuréthanne, de préférence ledit matériau solide de remplissage comprend un polyuréthanne de dureté shore A90 ou A95.

11. Installation de liaison fond-surface selon l'une des revendications 8 ou 10, **caractérisée en ce que** ledit matériau de remplissage comprend un élastomère chargé de matériau particulaire, de préférence du sable.

12. Installation de liaison fond-surface selon l'une des revendications 8 à 11, **caractérisée en ce que** la longueur dudit élément de conduite principale (8a) est de 10 à 50 m de préférence de 20 à 30 m et il comprend 2 ou 3 desdits éléments de renfort coaxiaux (8b-8d).

13. Installation de liaison fond-surface selon l'une des revendications 8 à 12, **caractérisée en ce que** lesdits éléments de conduite principale (8a) et éléments de conduite de renforts coaxiaux (8b-8d) sont constitués chacun de tout ou partie d'un élément unitaire de conduite standard, notamment conduite sous-marine standard en acier, ou constitué chacun de plusieurs éléments unitaires de conduite standard assemblés bout à bout et de préférence maintenus coaxialement par des cales de centrage réparties régulièrement le long de leur direction longitudinale et sur la section circulaire dans leurs espaces annulaires.

14. Procédé de mise en place au fond de la mer (3) d'une installation de liaison fond-surface selon l'une des revendications 1 à 13, **caractérisé en ce qu'**elle comprend les étapes successives suivants dans lesquelles :
1/ on descend, au fond de la mer, un dit dispositif d'ancrage (5), et
2/- on descend une conduite rigide (9) formant un riser vertical, directement fixée, à son extrémité supérieure, à une extrémité (10c) de ladite conduite flexible (10) présentant une portion terminale (10a) de flottabilité positive, l'autre extrémité (10e) de ladite conduite flexible (10) étant suspendue à un flotteur en sub-surface (21), et
3/- on fixe l'extrémité inférieure de ladite pièce de transition (8) par encastrement au niveau dudit dispositif d'ancrage (5), et
4/- on déplace l'extrémité (10e) de ladite conduite flexible suspendue audit flotteur et on la fixe ou relie à un dit support flottant (12).

15. Procédé selon la revendication 14, pour mettre en place une installation de liaison fond-surface selon l'une des revendications 3 à 14, **caractérisé en ce que** l'on réalise les étapes successives suivants dans lesquelles :
1/- on descend, au fond de la mer, une dite embase (4) solidaire d'un dit premier élément de conduite rigide (2a), ladite embase (4) comprenant un orifice traversant (4a), et
2/- on descend au fond de la mer un dit premier pieu tubulaire d'ancrage (6) que l'on enfonce au fond de la mer à travers ledit orifice (4a) de l'embase, pour ancrer ladite embase au fond de la mer, et
3/- on descend au fond de la mer, depuis un navire de surface (20), ladite conduite rigide (9) constituant ledit riser vertical, directement fixée à son extrémité supérieure à une dite conduite flexible, ladite pièce de transition (8) à l'extrémité inférieure dudit riser étant fixée à un dit dispositif de support et de raccordement (5), supportant un dit deuxième élément de conduite rigide coudé (5b) ainsi qu'un dit insert d'ancrage (5e), et
4/- on fixe ledit dispositif de support et de raccordement (5) sur ladite embase en insérant ledit insert d'ancrage (5e) à l'intérieur dudit premier pieu tubulaire (6), et
5/- de préférence, on verrouille ledit insert d'ancrage (5e) à l'intérieur dudit premier pieu tubulaire (6) à l'aide d'un dispositif de blocage (4b), et
6/- on réalise le raccordement desdits premier élément de conduite rigide (2a) et deuxième élément de conduite rigide coudé (5b), et
7/- on finit de descendre ladite conduite flexible présentant une portion terminale de flottabilité positive, avec l'autre extrémité (10e) de ladite conduite flexible suspendue à un flotteur en sub-surface (21), et
8/- on déplace puis on fixe ou relie l'autre extrémité (10e) de ladite conduite flexible à un dit support flottant (12).

## Claims

1. A bottom-to-surface connection installation, in particular at great depth of more than 1000 m, the installation comprising:
a) at least one substantially vertical rigid rising pipe, referred to as a vertical riser (9), fastened at its bottom end to an anchor device (4, 5, 6) at the sea bottom (3) ; and
b) at least one flexible connection pipe (10) providing the connection between a floating support (12) and the top end of said vertical riser (9); and
c) one end of said flexible pipe is directly connected, preferably via a flange system (11), to the top end of said vertical riser (9); and
the installation being **characterized in that**:
• the bottom end of said vertical riser comprises a terminal pipe element forming an inertia transition piece (8) in which inertia varies in such a manner that the inertia of said terminal pipe element at its top end is substantially equal to that of the pipe element of the main portion of the vertical riser to which it is connected, said inertia of the terminal pipe element (8) increasing progressively down to the bottom end of said inertia transition piece, and including a first fastening flange (9a) enabling the bottom end of said vertical riser to be restrained (5a-5e) at said anchor device (4, 5, 6) at the sea bottom,
• a terminal portion (10a) of the flexible pipe adjacent to its junction with the top end of said riser presents positive buoyancy, and at least the top portion (9b) of said vertical riser also presents positive buoyancy, such that the positive buoyancies of said terminal portion (10a) of the flexible pipe and of said top portion (9a) of said vertical riser (9) enable said riser to be tensioned in a substantially vertical position and enable alignment or continuity of curvature to be achieved between the end of said terminal portion (10a) of the flexible pipe and the top portion (9b) of said vertical riser where they are connected together, said positive buoyancy being provided by a regularly spaced apart plurality of coaxial peripheral floats (10f) and/or a continuous coating of positive buoyancy material; and
• said terminal portion (10a) of the flexible pipe (10) presenting positive buoyancy extends over a fraction of the total length of the flexible pipe, such that the flexible pipe presents an S-shaped configuration, with a first portion (10b) of flexible pipe beside said floating support (12) presenting concave curvature in the form of a catenary in a diving catenary configuration and said remaining terminal portion of said flexible pipe (10a) presenting convex curvature in an inverted catenary shape as a result of its positive buoyancy, the end (10c) of said terminal portion of the flexible pipe (10a) at the top end of said riser being situated above and preferably substantially in alignment with the axis Z₁Z'₁ of said riser at its top end (9b).

2. A bottom-to-surface connection installation according to claim 1, **characterized in that**:
• said positive buoyancy is regularly and uniformly distributed over the entire length of said terminal portion (10a) of flexible pipe and over at least the top portion (9b) of rigid pipe, preferably over the entire length of said rigid pipe, so as to obtain a resultant vertical thrust of 50 kg/m to 150 kg/m over the entire length of said rigid pipe and the length of said terminal portion of flexible pipe; and
• said flexible pipe (10) presents positive buoyancy (10a) over a length corresponding to 30% to 60% of its total length, preferably about half of its total length.

3. A bottom-to-surface connection installation according to claim 1 or claim 2, **characterized in that**:
• said vertical riser (9) is connected at its bottom end to at least one pipe (2) resting on the sea bottom; and
• said anchor device (4, 5, 6) comprises a support and coupling device (5) fastened to a base (4) placed on and anchored to (6) the sea bottom; and
• said pipe (2) resting on the sea bottom includes a terminal first rigid pipe element (2a) secured to said base (4) resting on the sea bottom (3) and said terminal first pipe element is held stationary relative to said base with a first portion of a coupling element (7b) at its end, preferably a male or female element of an automatic connector; and
• said first fastening flange (9a) at the bottom end of said inertia transition piece (8) is fastened to a second fastening flange (5a) at the end of a bent second rigid pipe element (5b) secured to said support and coupling device (5a-5e) fastened to said base (4) and supporting in stationary and rigid manner said bent second rigid pipe element (5b), with the other end thereof including a second coupling element portion (7a) complementary to said first coupling element portion (7b) and connected thereto when said support and coupling element (5a-5e) is fastened to said base.

4. A bottom-to-surface connection installation according to claim 3, **characterized in that**:
• said base (4) is anchored to the sea bottom by a first tubular pile (6) passing through a through orifice (4a) in said base, said first pile (6) being driven into the ground at the sea bottom, and its top portion (6a) co-operating with the base in such a manner as to enable said base to be anchored; and
• said support and coupling device (5a-5e) supporting said bent second rigid pipe element (5b) includes a second tubular pile, referred to as a tubular anchor insert (5e), that is inserted inside said first tubular anchor pile of said base, said base including a locking device (4a) retaining said tubular anchor insert (5e) inside said first tubular pile (2b) in the event of upward traction being applied to said second tubular pile (5e).

5. A bottom-to-surface connection installation according to claim 4, **characterized in that** said first and second piles are assemblies of standard rigid unit pipe elements or of portions of rigid unit pipe elements, said second pile being shorter than said first pile.

6. A bottom-to-surface connection installation according to claim 4 or claim 5, **characterized in that** said tubular anchor insert (5e) is positioned on the axis of said inertia transition piece (8) and said second rigid pipe element (5b) supported by said support and coupling device (5a-5e) is curved or bent so that said first coupling element portion (7a) of the automatic connector type is also offset laterally relative to the remainder of said support and coupling device (5), and said second coupling element portion (7b) of the automatic connector type at the end of said terminal first rigid pipe element (2a) of said pipe (2) resting on the sea bottom that is secured to said base (4) is also offset relative to the orifice (4a) in said base and relative to said support and coupling device (5) in which said anchor insert is inserted inside said first anchor pile (6).

7. A bottom-to-surface connection installation according to any one of claims 1 to 6, **characterized in that** said inertia transition terminal pipe element (8) is of cylindrical and conical shape, in which:
• the thinnest top end of the transition piece presents an inside diameter d₁ and a thickness that are substantially equal to the inside diameter and the thickness of the bottom end of said vertical riser, to which it is fastened; and
• the bottom end of the transition piece beside said first fastening flange (9a) presents an inside diameter d₁ substantially equal to the inside diameter of the bottom end of said vertical riser, but a thickness D₄-d₁ that is greater, preferably three to ten times greater than the thickness of the bottom end of said vertical riser.

8. A bottom-to-surface connection installation according to claim 6 or claim 7, **characterized in that** said inertia transition terminal pipe element (8) comprises a main rigid pipe element (8a) and at least one and preferably a plurality n of coaxial reinforcing pipe elements (8b-8d) placed coaxially around said main pipe element (8a), each said reinforcing pipe element (8b-8d) presenting an inside diameter dᵢ₊₁ greater than the outside diameter D₁, Dᵢ of the main pipe element and where appropriate of the other reinforcing pipe element(s) it contains, the various main and reinforcing pipe elements (8a-8d) each being positioned with one end situated at the same level along the axis of symmetry Z₁Z'₁ of said pipe elements, and each said reinforcing pipe element (8b-8d) presenting a length hᵢ₋₁ with I = 2 to n, that is less than the height h₁ of the main pipe element, and where appropriate the heights hᵢ₊₁ of the other reinforcing pipe elements that it contains, the annular gap D₁ - dᵢ₊₁ between the various pipe elements being filled with a solid filler material (8e) and the various main and coaxial reinforcing pipe elements (8a-8d) are fastened to a common bottom plate (9a) constituted by a said first fastening flange (9a).

9. A bottom-to-surface connection installation according to claim 8, **characterized in that**:
• said annular gap is completely filled with a common solid filler material preferably comprising an elastomer material, more preferably a material based on polyurethane, presenting hardness that is greater than or equal to A50 on the Shore scale, and more preferably that lies in the range A50 to D70 on the Shore scale; and
• said inertia transition element is covered in a corrosion-resistant elastomer covering material, preferably of the polyurethane type, said inertia transition terminal pipe element presenting a substantially cylindrical-and-conical shape as a result of it being covered in said covering material.

10. A bottom-to-surface connection installation according to claim 8 or claim 9, **characterized in that** said covering material and said filler material comprise the same elastomer material, preferably based on polyurethane, said solid filler material preferably comprising polyurethane having hardness of A90 or A95 on the Shore scale.

11. A bottom-to-surface connection installation according to claim 8 or claim 10, **characterized in that** said filler material comprises an elastomer filled with a particulate material, preferably sand.

12. A bottom-to-surface connection installation according to any one of claims 8 to 11, **characterized in that** the length of said main pipe element (8a) lies in the range 10 m to 50 m, preferably in the range 20 m to 30 m, and comprises two or three of said coaxial reinforcing elements (8b-8d).

13. A bottom-to-surface connection installation according to any one of claims 8 to 12, **characterized in that** each of said main and coaxial reinforcing pipe elements (8a-8d) is constituted in full or in part by a standard unit pipe element, in particular a standard steel underwater pipe element, or each is constituted by a plurality of standard unit pipe elements assembled end to end and preferably held coaxially by centering spacers regularly distributed in their longitudinal direction and around the circular section in the annular gaps.

14. A method of putting a bottom-to-surface connection installation according to any one of claims 1 to 13 into place at the sea bottom (3), the method being **characterized in that** it comprises the following successive steps:
1) lowering a said anchor device (5) to the sea bottom; and
2) lowering a rigid pipe (9) forming a vertical riser that is fastened directly at its top end to one (10c) of said flexible pipe (10) and that presents a terminal portion (10a) of positive buoyancy, the other end (10e) of said flexible pipe (10) being suspended from a sub-surface float (21); and
3) fastening the bottom end of said transition piece (8) so that it is restrained at said anchor device (5); and
4) moving the end (10e) of said flexible pipe suspended from said float and fastening or connecting it to a said floating support (12).

15. A method according to claim 14, for putting a bottom-to-surface connection installation according to any one of claims 3 to 14 into place, the method being **characterized in that** the following successive steps are performed:
1) lowering a said base (4) secured to a said rigid first pipe element (2a) to the sea bottom, said base (4) including a through orifice (4a); and
2) lowering a said first tubular anchor pile (6) to the sea bottom and driving it into the bottom of the sea through said orifice (4a) in the base in order to anchor said base to the sea bottom; and
3) from a surface ship (20), lowering said rigid pipe (9) constituting said vertical riser that is directly fastened at its top end to a said flexible pipe down to the sea bottom, said transition piece (8) at the bottom end of said riser being fastened to a said support and coupling device (5) that supports a bent second rigid pipe element (5b) and a said anchor insert (5e); and
4) fastening said support and coupling device (5) to said base by inserting said anchor insert (5e) inside said first tubular pile (6); and
5) preferably locking said anchor insert (5e) inside said first tubular pile (6) using a locking device (4b); and
6) connecting together said first rigid pipe element (2a) and said bent second rigid pipe element (5b); and
7) finishing lowering of said flexible pipe having a terminal portion of positive buoyancy, with the other end (10e) of said flexible pipe being suspended from a sub-surface float (21); and
8) moving and then fastening or connecting the other end (10e) of said flexible pipe to a said floating support (12).

## Patentansprüche

1. Einrichtung zur Grund-Oberflächen-Verbindung, insbesondere in großer Tiefe von mehr als 1.000 m, umfassend:
a- wenigstens eine starre, im wesentlichen vertikale, als vertikaler Riser (9) bezeichnete Steigleitung, die an ihrem unteren Ende an einer
Verankerungsvorrichtung (4, 5, 6) am Meeresgrund (3) befestigt ist, und
b- wenigstens eine flexible Verbindungsleitung (10), die die Verbindung zwischen einem schwimmenden Träger (12) und dem oberen Ende des vertikalen Risers (9) sicherstellt,
c- ein Ende der flexiblen Leitung ist direkt, vorzugweise über ein Flanschsystem (11), an das obere Ende des vertikalen Risers (9) angeschlossen, und
**dadurch gekennzeichnet, daß**:
- das untere Ende des vertikalen Risers ein abschließendes Leitungselement umfaßt, das ein Trägheitsübergangsteil (8) bildet, dessen Trägheitsänderung derart ist, daß die Trägheit des abschließenden Leitungselements, an seinem oberen Ende, im wesentlichen mit derjenigen des Leitungselements des durchgehenden Teils des vertikalen Risers, mit dem es verbunden ist, identisch ist, wobei die Trägheit des abschließenden Leitungselements (8) bis zum unteren Ende des Trägheitsübergangsteils, das einen ersten Befestigungsflansch (9a) aufweist, der das Einfügen (5a-5e) des unteren Endes des vertikalen Risers im Bereich der Verankerungsvorrichtung (4, 5, 6) am Meeresgrund ermöglicht, schrittweise zunimmt,
- ein Abschlußteil (10a) der flexiblen Leitung, auf der Seite ihrer Verbindung mit dem oberen Ende des Risers, einen positiven Auftrieb aufweist und wenigstens der obere Teil (9b) des vertikalen Risers ebenfalls einen positiven Auftrieb aufweist, so daß die positiven Auftriebe des Abschlußteils (10a) der flexiblen Leitung und des oberen Teils (9a) des vertikalen Risers (9) das Spannen des Risers in im wesentlichen vertikaler Position sowie die Ausrichtung oder die Kontinuität der Krümmung zwischen dem Ende des Abschlußteils (10a) der flexiblen Leitung und dem oberen Teil (9b) des vertikalen Risers im Bereich ihrer Verbindung ermöglichen, wobei der positive Auftrieb durch eine Vielzahl von koaxialen, gleichmäßig beabstandeten Umfangsschwimmern (10f) und/oder eine durchgehende Beschichtung aus Material mit positivem Auftrieb verliehen wird, und
- der Abschlußteil (10a) der flexiblen Leitung (10), der einen positiven Auftrieb aufweist, sich über einen Teil der Gesamtlänge der flexiblen Leitung erstreckt, derart, daß die flexible Leitung eine S-förmige Gestalt aufweist, mit einem ersten flexiblen Leitungsabschnitt (10b) auf der Seite des schwimmenden Trägers (12), der eine kettenlinienförmige konkave Krümmung mit der Gestalt einer eintauchenden Kettenlinie aufweist, und wobei der verbleibende Abschlußteil der flexiblen Leitung (10a) aufgrund seines positiven Auftriebs eine konvexe Krümmung in Form einer umgekehrten Kettenlinie aufweist, wobei das Ende (10c) des Abschlußteils der flexiblen Leitung (10a), im Bereich des oberen Endes des Risers, oberhalb und vorzugsweise im wesentlichen in der Flucht der Achse (Z₁Z'₁) des Risers an seinem oberen Ende (9b) gelegen ist.

2. Einrichtung zur Grund-Oberflächen-Verbindung nach Anspruch 1, **dadurch gekennzeichnet, daß**:
- der positive Auftrieb über die gesamte Länge des Abschlußteils (10a) der flexiblen Leitung und wenigstens den oberen Teil (9b) der starren Leitung, vorzugsweise über die gesamte Länge der starren Leitung, gleichmäßig und gleichförmig verteilt ist, um über die gesamte Länge der starren Leitung und die Länge des Abschlußteils der flexiblen Leitung einen resultierenden Auftrieb von 50 bis 150 kg/Meter zu erhalten, und
- die flexible Leitung (10) über eine Länge, die 30 bis 60 % ihrer Gesamtlänge entspricht, vorzugsweise etwa die Hälfte ihrer Gesamtlänge einen positiven Auftrieb (10a) aufweist.

3. Einrichtung zur Grund-Oberflächen-Verbindung nach Anspruch 1 oder 2, **dadurch gekennzeichnet, daß**:
- der vertikale Riser (9) an seinem unteren Ende mit wenigstens einer auf dem Meeresgrund aufliegenden Leitung (2) verbunden ist und
- die Verankerungsvorrichtung (4, 5, 6) eine Trag- und Verbindungsvorrichtung (5) umfaßt, die an einem Sockel (4), welcher am Meeresboden verlegt und verankert ist (6), befestigt ist, und
- die auf dem Meeresgrund aufliegende Leitung (2) ein erstes abschließendes starres Leitungselement (2a), das mit dem auf dem Meeresgrund (3) aufliegenden Sockel (4) fest verbunden ist, umfaßt und das erste abschließende Leitungselement mit -an seinem Ende- einem ersten Verbindungselementteil (7b), vorzugsweise einem Einsteck- oder Aufnahmeteil eines automatischen Verbinders, gegenüber dem Sockel fest gehalten ist, und
- der erste Befestigungsflansch (9a) am unteren Ende des Trägheitsübergangsteils (8) an einem zweiten Befestigungsflansch (5a) am Ende eines zweiten gekrümmten, starren Leitungselements (5b) befestigt ist, der mit der Trag- und Verbindungsvorrichtung (5a-5e) fest verbunden ist, welche an dem Sockel (4) befestigt ist und das zweite gekrümmte, starre Leitungselement (5b) fest und starr trägt, dessen anderes Ende ein zweites Verbindungselementteil (7a) umfaßt, welches zu dem ersten Verbindungselementteil (7b) ergänzend und mit diesem verbunden ist, wenn das Trag- und Verbindungselement (5a-5e) an dem Sockel befestigt ist.

4. Einrichtung zur Grund-Oberflächen-Verbindung nach Anspruch 3, **dadurch gekennzeichnet, daß**:
- der Sockel (4) durch einen ersten rohrförmigen Pfahl (6), der eine durchgehende Öffnung (4a) des Sockels durchgreift, am Meeresgrund verankert ist, wobei der erste Pfahl (6) am Meeresgrund in den Boden eingetrieben ist und sein oberer Teil (6a) mit dem Sockel zusammenwirkt, um die Verankerung des Sockels zu ermöglichen, und
- die Trag- und Verbindungsvorrichtung (5a-5e), die das zweite gekrümmte, starre Leitungselement (5b) trägt, einen als rohrförmigen Verankerungseinsatz (5e) bezeichneten zweiten rohrförmigen Pfahl umfaßt, der in den ersten rohrförmigen Pfahl zur Verankerung des Sockels eingefügt wird, wobei der Sockel eine Blockiervorrichtung (4a) umfaßt, die den rohrförmigen Verankerungseinsatz (5e) im Falle, daß der zweite rohrförmige Pfahl (5e) nach oben gezogen wird, in dem ersten rohrförmigen Pfahl (2b) festhält.

5. Einrichtung zur Grund-Oberflächen-Verbindung nach Anspruch 4, **dadurch gekennzeichnet, daß** der erste und der zweite Pfahl Verbindungen aus Standardeinzelelementen von starren Leitungen oder Einzelelementabschnitte von starren Leitungen sind, wobei der zweite Pfahl kürzer als der erste Pfahl ist.

6. Einrichtung zur Grund-Oberflächen-Verbindung nach Anspruch 4 oder 5, **dadurch gekennzeichnet, daß** der rohrförmige Verankerungseinsatz (5e) in der Achse des Trägheitsübergangsteils (8) positioniert ist und das zweite starre Leitungselement (5b), das von der Trag- und Verbindungsvorrichtung (5a-5e) getragen wird, derart gebogen oder gekrümmt ist, daß das erste Verbindungselementteil (7a) vom Typ automatischer Verbinder auch gegenüber dem Rest der Trag- und Verbindungsvorrichtung (5) seitlich abgesetzt ist und das zweite Verbindungselementteil (7b) vom Typ automatischer Verbinder, am Ende des ersten abschließenden starren Leitungselements (2a) der auf dem Meeresgrund aufliegenden Leitung (2), das mit dem Sockel (4) fest verbunden ist, auch gegenüber der Öffnung (4a) des Sockels sowie gegenüber der Trag- und Verbindungsvorrichtung (5), deren Verankerungseinsatz in den ersten Verankerungspfahl (6) eingefügt ist, abgesetzt ist.

7. Einrichtung zur Grund-Oberflächen-Verbindung nach einem der Ansprüche 1 bis 6, **dadurch gekennzeichnet, daß** das abschließende Trägheitsübergangsleitungselement (8) eine zylindrokonische Form aufweist, wovon:
- das schlankste obere Ende des Übergangsteils einen Innendurchmesser (d₁) sowie eine Dicke aufweist, die im wesentlichen gleich dem Innendurchmesser und der Dicke des unteren Endes des vertikalen Risers, mit dem es verbunden ist, sind, und
- das untere Ende des Übergangsteils, auf der Seite des ersten Befestigungsflansches (9a), einen Innendurchmesser (d₁), der im wesentlichen gleich demjenigen des unteren Endes des vertikalen Risers ist, aber eine Dicke (D₄-d₁) aufweist, die größer als das, vorzugsweise gleich dem 3- bis 10-fache(n) derjenigen des unteren Endes des vertikalen Risers ist.

8. Einrichtung zur Grund-Oberflächen-Verbindung nach Anspruch 6 oder 7, **dadurch gekennzeichnet, daß** das abschließende Trägheitsübergangsleitungselement (8) ein starres Hauptleitungselement (8a) sowie wenigstens ein, vorzugsweise eine Vielzahl (n) von koaxialen Verstärkungsleitungselementen (8b-8d), die zu dem Hauptleitungselement (8a) koaxial angeordnet sind, umfaßt, wobei jedes Verstärkungsleitungselement (8b-8d) einen Innendurchmesser (dᵢ₊₁) aufweist, der größer ist als der Außendurchmesser (D₁, Dᵢ) des Hauptleitungselements und gegebenenfalls als das (die) andere(n) Verstärkungsleitungselement(e), das (die) es enthält, wobei die verschiedenen Hauptleitungselemente (8a) und Verstärkungsleitungselement(e) (8b-8d) mit einem ihrer Enden, das auf gleicher Ebene gelegen ist, entlang der Richtung der Symmetrieachse (Z₁Z'₁) der Leitungselemente positioniert ist (sind), und wobei jedes Verstärkungsleitungselement (8b-8d) eine Länge (hᵢ₋₁, mit i = 2 bis n) aufweist, die kleiner ist als die von h₁ des Hauptleitungselements und gegebenenfalls die der anderen Verstärkungsleitungselemente (hᵢ₊₁), die es enthält, wobei der ringförmige Raum (Dᵢ - dᵢ₊₁) zwischen den verschiedenen Leitungselementen mit einem festen Füllmaterial (8e) ausgefüllt ist, und die verschiedenen Hauptleitungselemente (8a) und koaxialen Verstärkungsleitungselemente (8b-8d) an einer gleichen unteren Platte (9a), welche von einem ersten Befestigungsflansch (9a) gebildet ist, befestigt sind.

9. Einrichtung zur Grund-Oberflächen-Verbindung nach Anspruch 8, **dadurch gekennzeichnet, daß**:
- der ringförmige Raum mit einem gleichen festen Füllmaterial, das vorzugsweise ein elastomeres Material, weiterhin vorzugsweise auf der Basis von Polyurethan, mit einer Shore-Härte größer oder gleich A50, weiterhin bevorzugt von A50 bis D70 umfaßt, vollständig ausgefüllt ist und
- das Trägheitsübergangselement mit einem korrosionsbeständigen, elastomeren Deckmaterial, vorzugsweise vom Typ Polyurethan überzogen ist, wobei das abschließende Trägheitsübergangsleitungselement aufgrund seiner Beschichtung mit dem Deckmaterial eine im wesentlichen zylindrokonische Form aufweist.

10. Einrichtung zur Grund-Oberflächen-Verbindung nach einem der Ansprüche 8 oder 9, **dadurch gekennzeichnet, daß** das Deckmaterial und das Füllmaterial ein gleiches elastomeres Material vorzugsweise auf der Basis von Polyurethan umfassen, vorzugsweise das feste Füllmaterial ein Polyurethan mit einer Shore-Härte A90 oder A95 aufweist.

11. Einrichtung zur Grund-Oberflächen-Verbindung nach einem der Ansprüche 8 oder 10, **dadurch gekennzeichnet, daß** das Füllmaterial ein mit partikelförmigem Material, vorzugsweise Sand beladenes Elastomer umfaßt.

12. Einrichtung zur Grund-Oberflächen-Verbindung nach einem der Ansprüche 8 bis 11, **dadurch gekennzeichnet, daß** die Länge des Hauptleitungselements (8a) 10 bis 50 m, vorzugsweise 20 bis 30 m beträgt und es 2 oder 3 der koaxialen Verstärkungselemente (8b-8d) umfaßt.

13. Einrichtung zur Grund-Oberflächen-Verbindung nach einem der Ansprüche 8 bis 12, **dadurch gekennzeichnet, daß** die Hauptleitungselemente (8a) und koaxialen Verstärkungsleitungselemente (8b-8d) jeweils von einem ganzen Einzelelement einer Standardleitung, insbesondere Standardunterwasserleitung aus Stahl, oder einem Teil hiervon, oder jeweils von mehreren Einzelelementen einer Standardleitung gebildet sind, die stumpf miteinander verbunden und vorzugsweise durch Zentrierkeile, welche entlang ihrer Längsrichtung und über den Kreisquerschnitt in ihren ringförmigen Räumen gleichmäßig verteilt sind, koaxial gehalten sind.

14. Verfahren zum Anbringen einer Einrichtung zur Grund-Oberflächen-Verbindung nach einem der Ansprüche 1 bis 13, am Meeresgrund (3), **dadurch gekennzeichnet, daß** es die folgenden aufeinanderfolgenden Schritte umfaßt, bei denen:
1/ eine Verankerungsvorrichtung (5) auf den Meeresgrund hinabgelassen wird und
2/ eine starre Leitung (9), die einen vertikalen Riser bildet, hinabgelassen wird, die an ihrem oberen Ende direkt an einem Ende (10c) der flexiblen Leitung (10), welche einen Endabschnitt (10a) mit positivem Auftrieb aufweist, befestigt ist, wobei das andere Ende (10e) der flexiblen Leitung (10) an einem oberflächennahen Schwimmer (21) aufgehängt ist, und
3/ das untere Ende des Übergangsteils (8) im Bereich der Verankerungsvorrichtung (5) durch Einstecken befestigt wird, und
4/ das an dem Schwimmer aufgehängte Ende (10e) der flexiblen Leitung bewegt wird und an einem schwimmenden Träger (12) befestigt oder hiermit verbunden wird.

15. Verfahren nach Anspruch 14, zum Anbringen einer Einrichtung zur Grund-Oberflächen-Verbindung nach einem der Ansprüche 3 bis 14, **dadurch gekennzeichnet, daß** die folgenden aufeinanderfolgenden Schritte durchgeführt werden, bei denen:
1/ ein Sockel (4), der mit einem ersten starren Leitungselement (2a) fest verbunden ist, auf den Meeresgrund hinabgelassen wird, wobei der Sockel (4) eine durchgehende Öffnung (4a) aufweist, und
2/ ein erster rohrförmiger Verankerungspfahl (6) auf den Meeresgrund hinabgelassen wird, der durch die Öffnung (4a) des Sockels hindurch in den Meeresgrund eingetrieben wird, um den Sockel am Meeresgrund zu verankern, und
3/ die den vertikalen Riser bildende starre Leitung (9), die an ihrem oberen Ende direkt an einer flexiblen Leitung befestigt ist, von einem Überwasserschiff (20) aus auf den Meeresgrund hinabgelassen wird, wobei das Übergangsteil (8) am unteren Endes des Risers an einer Trag- und Verbindungsvorrichtung (5), die ein zweites gekrümmtes, starres Leitungselement (5b) sowie einen Verankerungseinsatz (5e) trägt, befestigt ist, und
4/ die Trag- und Verbindungsvorrichtung (5) unter Einfügen des Verankerungseinsatzes (5e) in den ersten rohrförmigen Pfahl (6) an dem Sockel befestigt wird, und
5/ vorzugsweise der Verankerungseinsatz (5e) in dem ersten rohrförmigen Pfahl (6) mit Hilfe einer Blockiervorrichtung (4b) verriegelt wird, und
6/ die Verbindung des ersten starren Leitungselements (2a) und des zweiten gekrümmten, starren Leitungselements (5b) vollzogen wird, und
7/ schließlich die flexible Leitung, die einen Endabschnitt mit positivem Auftrieb aufweist, hinabgelassen wird, wobei das andere Ende (10e) der flexiblen Leitung an einem oberflächennahmen Schwimmer (21) aufgehängt ist, und
8/ das andere Ende (10e) der flexiblen Leitung bewegt, dann an einem schwimmenden Träger (12) befestigt oder hiermit verbunden wird.
